# EUROPÄISCHE PATENTSCHRIFT

(11) **EP 4 013 607 B1**
(45) Veröffentlichungstag und Bekanntmachung des Hinweises auf die Patenterteilung: **11.09.2024**
(21) Anmeldenummer: 20750623.9
(22) Anmeldetag: 29.07.2020
(51) Int. Cl.: B30B 9/32, B30B 9/30

(54) **PAKETIERPRESSE UND VERFAHREN ZUM PAKETIEREN VON VERFORMBAREM MATERIAL**
BALING PRESS AND METHOD FOR BALING DEFORMABLE MATERIAL
PRESSE À BALLES ET PROCÉDÉ DE MISE EN BALLE DE MATÉRIAU DÉFORMABLE

(30) Priorität: 14.08.2019 DE 102019121951
(43) Veröffentlichungstag der Anmeldung: 22.06.2022
(73) Patentinhaber: Heinen, Andreas, 26345 Bockhorn (DE); Lowigus, Bernd, 23795 Bad Segeberg (DE)
(72) Erfinder: Heinen, Andreas, 26345 Bockhorn (DE); Lowigus, Bernd, 23795 Bad Segeberg (DE)
(74) Vertreter: MFG Patentanwälte Meyer-Wildhagen Meggle-Freund Gerhard PartG mbB
(86) Internationale Anmeldenummer: PCT/EP2020/071361
(87) Internationale Veröffentlichungsnummer: WO 2021/028221

(56) Entgegenhaltungen:
- EP-A2- 0 054 750
- AU-A- 7 208 974
- DD-A1- 96 045
- DE-A1- 2 521 570
- DE-A1- 4 211 509
- JP-A- 2003 081 226
- JP-A- H10 193 187
- SU-A1- 1 021 636
- SU-A1- 740 529

## Beschreibung

### GEBIET DER ERFINDUNG

Die vorliegende Erfindung bezieht sich auf eine Paketierpresse zum Paketieren von verformbarem Material und ein Verfahren zum Paketieren von verformbarem Material mittels einer Paketierpresse.

### HINTERGRUND DER ERFINDUNG

Es sind allgemein Scherpaketierpressen zum Paketieren von verformbarem Material bekannt, die verformbares Material durch dreidimensionale Verdichtung zu einem Paket pressen.

Scherpaketierpressen kommen bspw. auf Schrottplätzen, in Karosseriepresswerken, in Aluminiumverarbeitungsbetrieben und in der blechverarbeitenden Industrie zur Optimierung der Logistik sowie in Stahlwerken, Gießereien und Umschmelzwerken zur Erhöhung der Schmelzleistung zum Einsatz.

Eine Scherpaketierpresse hat typischerweise einen Fülldruckverdichter, einen Zwischendruckverdichter und einen Fertigdruckverdichter, die jeweils durch hydraulische Zylinder bewegt werden, sowie einen Füllkasten, der mit dem zu pressenden Material befüllt wird.

Der Fülldruckverdichter ist an einer Seite des Füllkastens angeordnet und drückt das zu pressende Material in einen Presskasten, welcher an der Seite des Füllkastens angeordnet ist, die dem Fülldruckverdichter gegenüberliegt. Zu pressendes Material, das dabei über den Fülldruckverdichter hinausragt, wird mit einem Schermesser, das an der Oberkante des Fülldruckverdichters angebracht ist, an einer Schneidkante des Presskastens abgeschnitten.

Im Presskasten wird das zu pressende Material von oben vom Zwischendruckverdichter und seitlich, quer zum Fülldruckverdichter, vom Fertigdruckverdichter zu einem Paket zusammengedrückt.

Das Paket kann aus dem Presskasten ausgestoßen werden, indem an der dem Fertigdruckverdichter gegenüberliegenden Seite des Presskastens eine hydraulische Tür geöffnet und das Paket mithilfe des Fertigdruckverdichters durch die hydraulische Tür geschoben wird.

Das zu pressende Material umfasst typischerweise eine große Bandbreite von leichten bis mittelschweren Eisenmetallen und Nichteisenmetallen.

Hochfestes Material kann hingegen normalerweise nicht mit bekannten Scherpaketierpressen paketiert werden. Dazu zählen Stähle, beispielsweise AHSS (Advanced High Strength Steel), deren Festigkeiten mehr als 350 MPa, in manchen Fällen sogar mehr als 1000 MPa betragen.

Bei bekannten Pressen wird oftmals beim Vorfahren des Fülldruckverdichters das zu pressende Material nach oben gedrückt, sodass es über den Fülldruckverdichter hinausragt und an der Schneidkante abgetrennt werden muss. Das Schneiden von hochfestem Material ist aber bei solchen Ausführungen nicht möglich, weil sich dabei die Schermesser festschweißen und der Paketierprozess dadurch zum Erliegen kommt.

Hochfestes Material, das beispielsweise in der Automobilindustrie Verwendung findet, wird deshalb gegenwärtig in vielen Fällen über eine Großschredderanlage aufbereitet.

JP 2003 081226 A offenbart eine Vorrichtung, die mit einem Kompressionsraum, in welchen Kunststoffabfälle oder dergleichen geworfen werden, einem Kompressionsmittel, welches die eingeworfenen Kunststoffabfälle oder dergleichen komprimiert, einem Bindemittel, welches die komprimierten Kunststoffabfälle oder dergleichen im Kompressionsraum zu einem verpackten Gegenstand bindet, einem Ausführtisch zum Ausführen des verpackten Gegenstands und einem Ausschiebemittel versehen ist, welches den verpackten Gegenstand auf dem Ausführtisch ausschiebt, wobei der Ausführtisch aus einem glatten Plattenmaterial gebildet ist und sein Randabschnitt in Kontakt mit oder in der Nähe des Kompressionsraums angeordnet ist.

DD 96 045 A1 offenbart eine Hochleistungs-Ballenpresse mit horizontalen Arbeitsbewegungen einer Druckplatte einer Vorpresse und eines Preßstempels einer Hauptpresse, vorzugsweise für Papier- und Textilabfälle. Loses Preßgut wird dabei in einem horizontalen Behälter mit großem Fassungsvermögen aufgenommen und vorverdichtet, wobei ein Boden des Behälters als Waage ausgebildet ist und Maße der Druckplatte der Vorpresse größer in der Fläche als Maße einer Preßfläche am Haupt-Preßstempel sind.

AU 72089 74 A offenbart eine Wollpresse, die eine Basisstruktur, welche ein Sackhaltemittel zum Halten eines Wollsacks, dessen Oberseite zur Aufnahme von Wolle offen ist, und eine an das Sackhaltemittel angrenzende Kammer mit offener Oberseite zur Aufnahme loser Wolle definiert; eine Kopfstruktur, die einen Transferdurchlass definiert, von welchem ein Teil unmittelbar über der Kammer angeordnet ist und durch die offene Oberseite der Kammer hindurch mit der Kammer zusammenhängt, und von welchem ein anderer Teil eine Bodenöffnung zum Ausstoßen von Wolle nach unten in einen Sack aufweist, welcher von dem Sackhaltemittel gehalten wird; ein erstes Kolbenmittel, welches betätigbar ist, um Wolle von der Kammer nach oben in den besagten einen Teil des Transferdurchlasses zu verlagern; ein zweites Kolbenmittel, welches betätigbar ist, um Wolle von dem besagten einen Teil des Transferdurchlasses in den besagten anderen Teil des Transferdurchlasses zu verlagern; und ein drittes Kolbenmittel umfasst, welches betätigbar ist, um Wolle von dem besagten anderen Teil des Transferdurchlasses durch die besagte Bodenöffnung nach unten in das Sackhaltemittel zu verlagern. Zusätzlich offenbart AU 72089 74 A die Merkmale des Oberbegriffs des Anspruchs 1.

DE 25 21 570 A1 offenbart eine Paketierpresse, die aus einem Preßkasten besteht, mit mindestens einem Preßelement (Stempel oder Klappe) zum Paketieren eingefüllten Materials und mit einer verschließbaren Ausstoßöffnung, durch die das Paket ausschiebbar ist. Das Preßelement ist mit einer Platte verbunden, die sich in Fortsetzung einer Bewegung des Preßelements erstreckt und wenigstens während des Pressens die Ausstoßöffnung verschließt.

Aufgabe der vorliegenden Erfindung ist es, eine verbesserte Paketierpresse und ein verbessertes Verfahren zum Paketieren von verformbarem Material mittels einer Paketierpresse zur Verfügung zu stellen.

### ZUSAMMENFASSUNG DER ERFINDUNG

Nach einem ersten Aspekt stellt die vorliegende Erfindung eine Paketierpresse nach Anspruch 1 bereit.

Nach einem zweiten Aspekt stellt die vorliegende Erfindung ein Verfahren nach Anspruch 5 bereit.

Weitere Aspekte und Merkmale der vorliegenden Erfindung ergeben sich aus den abhängigen Ansprüchen, der beigefügten Zeichnung und der nachfolgenden Beschreibung bevorzugter Ausführungsformen.

Manche Ausführungsbeispiele der vorliegenden Erfindung betreffen eine Paketierpresse zum Paketieren von verformbarem Material, die einen Verdichter und eine Verschlussplatte umfasst, die eine Seite eines Arbeitsraumes des Verdichters begrenzt, wobei die Paketierpresse derart ausgestaltet ist, dass die Verschlussplatte die Seite des Arbeitsraumes bei Betätigung in eine erste Richtung verschließt und in eine zweite Richtung öffnet, und dass der Verdichter entlang der Verschlussplatte in den Arbeitsraum hineinbewegbar ist.

Die Paketierpresse kann beispielsweise zu pressendes Material, das verformbares Material umfasst, durch Verdichtung plastisch verformen und zu einem Paket pressen, was als Paketieren bezeichnet wird. Das zu pressende Material kann dabei beispielsweise dreidimensional verdichtet werden, wobei das Volumen des Materials reduziert wird.

Das zu pressende Material kann beispielsweise eine große Bandbreite von leichten bis mittelschweren Eisenmetallen und/oder Nichteisenmetallen umfassen. Es kann Metallabfälle wie Schrott oder Metallspäne oder dergleichen umfassen.

In manchen Ausführungsbeispielen umfasst das zu pressende Material hochfestes Material. Dazu zählen Stähle, beispielsweise AHSS (Advanced High Strength Steel), deren Festigkeiten mehr als 350 MPa, in manchen Fällen sogar mehr als 1000 MPa betragen. Das Paketieren von hochfestem Material ist in manchen Ausführungsbeispielen dadurch möglich, dass zu pressendes Material nicht geschnitten werden muss.

Bei manchen Ausführungsbeispielen ist die Paketierpresse als Schrottpresse ausgeführt.

Das zu pressende Material kann verdichtet werden, indem der Verdichter eine mechanische Kraft in Richtung der Verdichtung auf das zu pressende Material ausübt. Beispielsweise kann der Verdichter in Richtung der Verdichtung bewegt werden. Die Betätigung des Verdichters kann beispielsweise durch eine Hydraulik, etwa einen hydraulischen Zylinder, erfolgen, die den Verdichter in Richtung der Verdichtung drückt.

Der Verdichter kann eine Druckplatte umfassen, über die der Verdichter die mechanische Kraft auf das zu pressende Material ausübt.

Der Verdichter kann außerdem eine Verschleißplatte umfassen. Die Verschleißplatte kann lösbar an der Druckplatte angebracht sein, oder die Druckplatte kann zur Aufnahme einer Verschleißplatte ausgestaltet sein.

Bei manchen Ausführungsbeispielen berührt die Druckplatte das zu pressende Material nicht direkt, sondern über die Verschleißplatte, sodass ein Verschleiß der Druckplatte auf ein vernachlässigbares Maß reduziert wird. Die Verschleißplatte kann dabei so ausgeführt sein, dass sie mit verhältnismäßig geringem Aufwand ersetzt werden kann, wenn sie durch Verschleiß unbrauchbar geworden ist.

Der Arbeitsraum des Verdichters ist ein Raumabschnitt der Paketierpresse, in dem sich der Verdichter, oder eine Druckplatte und/oder eine Verschleißplatte des Verdichters, bewegt. Beispielsweise kann sich zu pressendes Material im Arbeitsraum des Verdichters befinden.

Eine Betätigung der Verschlussplatte kann ein Bewegen der Verschlussplatte umfassen. Die Verschlussplatte kann also so ausgestaltet sein, dass sie eine Seite des Arbeitsraumes des Verdichters bei Bewegung in eine erste Richtung verschließt und bei Bewegung in eine zweite Richtung öffnet.

Die Paketierpresse kann beispielsweise so ausgestaltet sein, dass die Verschlussplatte eine Seite des Arbeitsraumes des Verdichters bei Betätigung in eine erste Richtung so verschließt, dass zu pressendes Material, das sich im Arbeitsraum des Verdichters befindet, den Arbeitsraum nicht durch die von der Verschlussplatte verschlossene Seite verlassen kann. Dabei kann die Verschlussplatte so ausgestaltet sein, dass sie die Seite des Arbeitsraumes auch dann ohne nachzugeben verschließt, wenn der Verdichter in den Arbeitsraum hineinbewegt wird, sodass das zu pressende Material im Arbeitsraum vom Verdichter zusammengedrückt wird und deshalb eine Kraft auf die Verschlussplatte ausübt. In manchen Ausführungsbeispielen kann dadurch verhindert werden, dass zu pressendes Material durch die von der Verschlussplatte begrenzte Seite des Arbeitsraumes aus dem Arbeitsraum des Verdichters gedrückt wird, wenn der Verdichter in den Arbeitsraum hineinbewegt wird.

Die Paketierpresse kann beispielsweise so ausgestaltet sein, dass die Verschlussplatte eine Seite des Arbeitsraumes des Verdichters bei Betätigung in eine zweite Richtung so öffnet, dass zu pressendes Material in den Arbeitsraum des Verdichters gefüllt werden kann.

Die erste Richtung und die zweite Richtung können einander entgegengesetzt sein. Beispielsweise können die erste Richtung und die zweite Richtung entlang einer Bewegungsrichtung des Verdichters orientiert sein.

Nach der Erfindung schließt eine Kante des Verdichters bündig mit der Verschlussplatte ab.

Beispielsweise kann eine Kante einer Druckplatte oder einer Verschleißplatte des Verdichters bündig mit der Verschlussplatte abschließen.

Die Paketierpresse kann so ausgestaltet sein, dass die Kante des Verdichters auch dann bündig mit der Verschlussplatte abschließt, wenn der Verdichter und/oder die Verschlussplatte bewegt werden. In manchen Ausführungsbeispielen kann so verhindert werden, dass zu pressendes Material zwischen den Verdichter und die Verschlussplatte gelangt, wenn der Verdichter und/oder die Verschlussplatte bewegt wird.

Nach der Erfindung greift ein dem Verdichter abgewandtes Ende der Verschlussplatte bei verschlossener Seite des Arbeitsraumes in den Arbeitsraum ein und wird vom Verdichter aus dem Arbeitsraum herausgedrückt, wenn der Verdichter in den Arbeitsraum hineinbewegt wird.

Beispielsweise kann die Verschlussplatte in einen Abschnitt des Arbeitsraumes des Verdichters gekippt werden, der nicht vom Verdichter ausgefüllt wird. Dabei kann eine Kante des Verdichters, die bündig mit der Verschlussplatte abschließt, als Drehachse der Verschlussplatte ausgestaltet sein. Wird der Verdichter dann in den Arbeitsraum hineinbewegt, dann kann die Kante, die bündig mit der Verschlussplatte abschließt, die Verschlussplatte so weit aus dem Arbeitsraum drücken, wie es für die Bewegung des Verdichters erforderlich ist.

Um zu verhindern, dass die Verschlussplatte zu weit in den Arbeitsraum kippt, kann die Paketierpresse eine Walze umfassen, die der Verschlussplatte als Gegenlager dient und dadurch begrenzt, wie weit die Verschlussplatte in den Arbeitsraum eingreifen kann.

Durch das Eingreifen der Verschlussplatte in den Arbeitsraum des Verdichters kann in manchen Ausführungsbeispielen sichergestellt werden, dass eine Kante des Verdichters stets bündig mit der Verschlussplatte abschließt.

In manchen Ausführungsbeispielen umfasst die Paketierpresse ferner einen Arbeitskolben, der dazu ausgestaltet ist, das dem Verdichter abgewandte Ende der Verschlussplatte bei verschlossener Seite des Arbeitsraumes in den Arbeitsraum zu drücken.

In manchen Ausführungsbeispielen kann so erreicht werden, dass ein dem Verdichter abgewandtes Ende der Verschlussplatte bei verschlossenem Arbeitsraum auch dann in den Arbeitsraum eingreift, wenn zu pressendes Material, das sich im Arbeitsraum befindet und vom Verdichter zusammengedrückt wird, eine nach außen gerichtete Kraft auf die Verschlussplatte ausübt.

Der Arbeitskolben kann über eine Hydraulikpumpe angetrieben sein, die den Arbeitskolben ein- und ausfährt.

Der Druck, mit dem der Arbeitskolben ausgefahren wird, kann über ein Druckbegrenzungsventil gesteuert werden. Wird der Verdichter in den Arbeitsraum hineinbewegt und drückt die Verschlussplatte weiter aus dem Arbeitsraum, dann erhöht sich der Gegendruck, der auf den Arbeitskolben wirkt. Erreicht der Gegendruck einen vorgegebenen Wert, dann wird der Arbeitskolben zurückgefahren, sodass der Arbeitskolben eine Bewegung des Verdichters nicht behindert.

Die Erfindung ist nicht auf einen Arbeitskolben beschränkt. Die Paketierpresse kann auch mehrere, beispielsweise zwei, Arbeitskolben umfassen. Die Arbeitskolben können baugleich ausgeführt und nebeneinander angeordnet sein und so gewährleisten, dass das dem Verdichter abgewandte Ende der Verschlussplatte gleichmäßig in den Arbeitsraum eingreift. Der Druck auf die Arbeitskolben kann beispielsweise mit einem gemeinsam gekoppelten Druckbegrenzungsventil gesteuert werden.

Nach der Erfindung ist die Verschlussplatte als Deckelplatte ausgeführt, die eine Oberseite des Arbeitsraumes begrenzt.

Die Verschlussplatte kann beispielsweise oberhalb des Verdichters angeordnet sein und den Arbeitsraum des Verdichters nach oben begrenzen.

Bei verschlossener Oberseite kann so verhindert werden, dass zu pressendes Material nach oben aus dem Arbeitsraum hinausragt, und bei geöffneter Oberseite kann zu pressendes Material in den Arbeitsraum eingefüllt werden.

Nach der Erfindung ist der Verdichter als Fülldruckverdichter und der Arbeitsraum als Füllkasten ausgeführt.

Der Füllkasten kann zur Befüllung mit zu pressendem Material ausgestaltet sein. Der Füllkasten kann nach unten von einem Boden und zu zwei gegenüberliegenden Seiten von Wänden begrenzt sein.

Die Oberseite des Füllkastens kann durch die Verschlussplatte begrenzt sein, welche als Deckelplatte ausgeführt sein kann. Die Deckelplatte kann die Oberseite des Füllkastens bei Betätigung in eine erste Richtung verschließen, sodass kein zu pressendes Material nach oben aus dem Füllkasten, also aus dem Arbeitsraum des Verdichters, hinausragt. Die Deckelplatte kann die Oberseite des Füllkastens bei Betätigung in eine zweite Richtung öffnen, sodass zu pressendes Material in den Füllkasten eingefüllt werden kann.

Der Fülldruckverdichter kann mit dem Boden und den Wänden des Füllkastens bündig abschließen, sodass kein zu pressendes Material zwischen den Fülldruckverdichter und den Boden oder die Wände des Füllkastens gelangt. Außerdem kann der Fülldruckverdichter bündig mit der Deckelplatte abschließen, sodass kein zu pressendes Material zwischen den Fülldruckverdichter und die Deckelplatte gelangt.

Der Fülldruckverdichter kann zwischen den Wänden des Füllkastens sowie zwischen der Deckplatte und dem Boden des Füllkastens bewegbar sein. Beispielsweise kann der Fülldruckverdichter von einem Ende des Füllkastens an der Deckplatte sowie am Boden und an den Wänden des Füllkastens entlang zu einem gegenüberliegenden Ende des Füllkastens bewegt werden. Auf diese Weise kann im Füllkasten befindliches zu pressendes Material komprimiert und/oder am gegenüberliegenden Ende aus dem Füllkasten gedrückt werden.

Der Boden des Füllkastens kann vertikal verschiebbar ausgestaltet sein. Beispielsweise kann der Füllkasten ein Gehäuse umfassen und derart ausgestaltet sein, dass der Boden des Füllkastens mit Schraubverbindungen, mit Unterlegblechen, mit Lochkeilen oder auf ähnliche Weise vertikal gegen das Gehäuse des Füllkastens verschoben werden kann. Das Gehäuse des Füllkastens kann die Wände des Füllkastens umfassen.

Der Füllkasten kann so ausgestaltet sein, dass das Gehäuse des Füllkastens beim vertikalen Verschieben des Bodens des Füllkastens nicht mitverschoben wird, aber dass ein im Füllkasten angeordneter Verdichter, beispielsweise der Fülldruckverdichter, mitverschoben wird.

Sowohl der Boden als auch das Gehäuse des Füllkastens können Verschleißplatten umfassen.

In manchen Ausführungsbeispielen umfasst die Paketierpresse ferner einen Presskasten und einen Führungsabschnitt, wobei der Presskasten an den Arbeitsraum grenzt, wobei der Verdichter bis zum Presskasten in den Arbeitsraum hineinbewegt werden kann, und wobei der Führungsabschnitt zur Führung eines Pakets entlang einer Grenze zwischen Arbeitsraum und Presskasten vorgesehen ist.

Der Presskasten kann so angeordnet sein, dass der Verdichter, oder eine Druckplatte und/oder eine Verschleißplatte des Verdichters, den Presskasten begrenzen oder in den Presskasten eingreifen kann.

Ist der Verdichter als Fülldruckverdichter und der Arbeitsraum als Füllkasten ausgeführt, dann kann der Presskasten beispielsweise so angeordnet sein, dass zu pressendes Material vom Fülldruckverdichter aus dem Füllkasten in den Presskasten gedrückt wird, wenn der Fülldruckverdichter in den Füllkasten hineinbewegt wird.

In manchen Ausführungsbeispielen kann der Fülldruckverdichter so weit in den Füllkasten hineinbewegt werden, dass das gesamte zu pressende Material aus dem Füllkasten in den Presskasten gedrückt wird, und dass der Fülldruckverdichter, oder eine Druckplatte und/oder eine Verschleißplatte des Fülldruckverdichters, eine Grenzfläche zwischen dem Füllkasten und dem Presskasten verschließt, sodass kein zu pressendes Material aus dem Presskasten in den Füllkasten gelangen kann.

Der Presskasten kann zur Aufnahme einer mechanischen Kraft ausgestaltet sein, die vom Verdichter ausgeübt wird. Der Presskasten kann beispielsweise eine Stirnwand umfassen, die parallel zu einer Druckplatte und/oder einer Verschleißplatte des Verdichters ausgerichtet ist. Das Verdichten zu pressenden Materials kann beispielsweise erfolgen, indem das zu pressende Material im Presskasten vom Verdichter mit der Druckplatte und der Verschleißplatte gegen die Stirnwand gedrückt wird.

Bei manchen Ausführungsbeispielen wird der Verdichter, bevor der Verdichter, oder eine Druckplatte und/oder eine Verschleißplatte des Verdichters, den Presskasten begrenzen kann, im Arbeitsraum des Verdichters in Richtung des Presskastens bewegt.

Die Paketierpresse kann weitere Bestandteile wie einen Zwischendruckverdichter, einen Fertigdruckverdichter und eine Tür umfassen.

Beispielsweise können der Zwischendruckverdichter an einer Oberseite des Presskastens sowie der Fertigdruckverdichter und die Tür an gegenüberliegenden Seiten des Presskastens angeordnet sein. Der Presskasten wird dann nach oben vom Zwischendruckverdichter, nach unten von einem Boden, an einer ersten Seite vom Fertigdruckverdichter, an einer zweiten Seiten von der Stirnwand, an einer dritten, der ersten Seite gegenüberliegenden, Seite von der Tür und an einer vierten, der zweiten Seite gegenüberliegenden, Seite vom Verdichter, der als Fülldruckverdichter ausgestaltet sein kann, begrenzt.

Im Presskasten kann zu pressendes Material durch dreidimensionale Verdichtung zu einem Paket gepresst werden, indem eine erste Kompression, eine zweite Kompression und eine dritte Kompression ausgeführt werden.

Die erste Kompression ist eine Verdichtung des zu pressenden Materials entlang einer ersten Raumrichtung. Sie kann durch den Verdichter bewirkt werden. Ist der Verdichter beispielsweise als Fülldruckverdichter ausgestaltet, dann kann die erste Kompression dadurch bewirkt werden, dass der Fülldruckverdichter das zu pressende Material aus dem Füllkasten in den Presskasten drückt.

Die zweite Kompression ist eine Verdichtung des zu pressenden Materials entlang einer zweiten Raumrichtung. Sie kann durch den Zwischendruckverdichter bewirkt werden, indem der Zwischendruckverdichter das zu pressende Material von oben gegen den Boden des Presskastens drückt.

Die dritte Kompression ist eine Verdichtung des zu pressenden Materials entlang einer dritten Raumrichtung. Sie kann durch den Fertigdruckverdichter bewirkt werden, indem der Fertigdruckverdichter das zu pressende Material gegen die Tür drückt.

Nach der Ausführung der ersten Kompression, der zweiten Kompression und der dritten Kompression kann eine Druckentlastung des Fülldruckverdichters, des Zwischendruckverdichters und/oder des Fertigdruckverdichters erfolgen.

Damit hochfestes Material plastisch verformt werden kann, muss der Druck des Fertigdruckverdichters erhöht werden, damit das Paket nach der Druckentlastung des Fülldruckverdichters, des Zwischendruckverdichters und/oder des Fertigdruckverdichters nicht auseinanderspringt oder seine ursprüngliche Form annimmt. Die Druckerhöhung kann beispielsweise durch eine höhere Pumpenleistung und eine Anpassung eines Zylinders des Fertigdruckverdichters erreicht werden.

Die Tür kann so ausgestaltet sein, dass sie nach dem Pressen des Pakets geöffnet und das Paket durch die Tür ausgestoßen werden kann.

Der Führungsabschnitt kann beispielsweise dazu vorgesehen sein, ein Paket, das im Presskasten durch Verdichtung zu pressenden Materials hergestellt worden ist, zu führen, während das Paket aus dem Presskasten ausgestoßen wird, beispielsweise durch die Tür.

Dadurch kann in manchen Ausführungsbeispielen verhindert werden, dass sich das Paket beim Ausstoßen im Presskasten verdreht oder verkeilt und so das Ausstoßen behindert.

In manchen Ausführungsbeispielen wird das Paket ausgestoßen, indem der Fertigdruckverdichter, welcher der Tür gegenüber angeordnet ist, weiter in den Presskasten hineinbewegt wird und so das Paket durch die geöffnete Tür aus dem Presskasten schiebt.

Beim Ausstoßen des Pakets kann ein Verkanten oder Verkeilen des Pakets verhindert werden, indem das Paket beim Ausstoßen seitlich von der Stirnwand und dem Fülldruckverdichter, oder einer Druckplatte oder Verschleißplatte des Fülldruckverdichters, geführt wird.

Da der Fülldruckverdichter den Presskasten an einer Grenzfläche zum Füllkasten begrenzt, kann der Fülldruckverdichter beim Ausstoßen des Pakets als Führung entlang der Grenze zwischen dem Füllkasten, welcher der Arbeitsraum des Fülldruckverdichters ist, und dem Presskasten dienen.

In manchen Ausführungsbeispielen wird das Paket beim Ausstoßen hingegen vom Führungsabschnitt entlang der Grenze zwischen dem Füllkasten und dem Presskasten geführt. Der Fülldruckverdichter wird dann nicht mehr zur Führung des Pakets benötigt und kann während des Ausstoßens des Pakets wieder aus dem Füllkasten hinaus in Ausgangsstellung bewegt werden.

Dadurch können in manchen Ausführungsbeispielen der erfindungsgemäßen Paketierpresse zeitweise mehrere, beispielsweise zwei oder drei, Arbeitsschritte parallel ausgeführt werden.

Zum Beispiel können der Fertigdruckverdichter, der Fülldruckverdichter und die Verschlussplatte gleichzeitig bewegt werden. Während der Fertigdruckverdichter weiter in den Presskasten hineinbewegt wird, um das fertig gepresste Paket auszustoßen, kann der Fülldruckverdichter aus dem Arbeitsraum heraus in Ausgangsstellung bewegt werden und zugleich die Verschlussplatte in die zweite Richtung betätigt und so ebenfalls in Ausgangsstellung bewegt werden.

Auf diese Weise kann in manchen Ausführungsbeispielen der Füllkasten früher wieder mit zu pressendem Material befüllt werden, sodass der Paketdurchsatz im Vergleich zum Stand der Technik nicht erniedrigt ist, obwohl ein zusätzlicher Arbeitsschritt, nämlich das Bewegen der Verschlussplatte in Ausgangsstellung, ausgeführt werden muss, weil bei einer Paketierpresse ohne Führungsabschnitt der Fülldruckverdichter beim Ausstoßen als Führung für das Paket benötigt wird und deshalb erst nach dem Ausstoßen des Pakets aus dem Füllkasten hinausbewegt werden kann.

Dazu kann die Paketierpresse eine Hydraulik (und/oder eine Pneumatik und/oder eine andere Antriebseinrichtung) umfassen, die den Verdichter mit der Tür des Presskastens und/oder dem Fertigdruckverdichter des Presskastens und/oder der Verschlussplatte derart hydraulisch koppelt, dass die Verschlussplatte und/oder die Tür und/oder der Fertigdruckverdichter gemeinsam mit dem Verdichter betreibbar sind, beispielsweise beim Ausstoßen eines Pakets aus dem Presskasten.

Beispielsweise kann die Paketierpresse so ausgeführt sein, dass das Paket mit einem Fertigdruckverdichter durch eine Tür aus einem Presskasten ausgestoßen wird, wobei der Verdichter, der Fertigdruckverdichter und die Verschlussplatte betrieben werden. Die Paketierpresse kann auch so ausgeführt sein, dass der Verdichter, die Verschlussplatte und die Tür des Presskastens gleichzeitig bewegt werden.

Dadurch können in manchen Ausführungsbeispielen zeitweise zwei oder drei Arbeitsschritte parallel ausgeführt werden.

Hydraulikflüssigkeit, die aus einem Zylinder des Verdichters gedrückt wird, wenn der Verdichter in Ausgangsstellung bewegt wird, kann dazu verwendet werden, die Tür im Presskasten zu öffnen und das Paket mit dem Fertigdruckverdichter durch die Tür aus dem ersten Presskasten auszustoßen und/oder die Verschlussplatte in Ausgangsstellung zu fahren.

In manchen Ausführungsbeispielen ist der Führungsabschnitt durch einen vertikalen Versatz zwischen einem Boden des Presskastens und einem Boden des Arbeitsraumes gebildet.

Der Boden des Presskastens kann beispielsweise gegenüber dem Boden des Arbeitsraumes nach unten versetzt sein.

Dadurch wird der Verdichter, der als Fülldruckverdichter ausgestaltet sein kann, zum Ausstoßen des Pakets nicht mehr benötigt und er kann während des Ausstoßens aus dem Füllkasten herausbewegt werden.

Manche Ausführungsbeispiele der vorliegenden Erfindung betreffen ein Verfahren zum Paketieren von verformbarem Material mit einer Paketierpresse entsprechend einem der obigen Ausführungsbeispiele einer Paketierpresse, umfassend: Betätigen der Verschlussplatte in die erste Richtung, sodass die Verschlussplatte den Arbeitsraum verschließt, und Bewegen des Verdichters entlang der Verschlussplatte in den Arbeitsraum hinein.

Indem der Arbeitsraum von der Verschlussplatte verschlossen ist, wenn der Verdichter in den Arbeitsraum hineinbewegt wird, wird verhindert, dass zu pressendes Material, das sich im Arbeitsraum befindet, aus dem Arbeitsraum gedrückt wird.

Dadurch entfällt die Notwendigkeit, zu pressendes Material, das aus dem Arbeitsraum gedrückt wird, abzuschneiden. Deshalb kann das Verfahren auch genutzt werden, um hochfestes Material zu paketieren, dessen Festigkeit ein Schneiden nicht zulässt.

In manchen Ausführungsbeispielen wird eine Paketierpresse verwendet, die einen Presskasten und einen Führungsabschnitt umfasst, wobei der Presskasten an den Arbeitsraum grenzt, wobei der Verdichter bis zum Presskasten in den Arbeitsraum hineinbewegt werden kann, und wobei der Führungsabschnitt zur Führung eines Pakets entlang einer Grenze zwischen Arbeitsraum und Presskasten vorgesehen ist, wobei das Verfahren ferner umfasst: Bewegen des Verdichters in den Arbeitsraum hinein bis zum Presskasten, Pressen eines Pakets im Presskasten, Ausstoßen des Pakets aus dem Presskasten, Zurückbewegen des Verdichters aus dem Arbeitsraum heraus und Betätigen der Verschlussplatte in die zweite Richtung, sodass die Verschlussplatte die Seite des Arbeitsraumes öffnet, wobei sich das Ausstoßen des Pakets, das Zurückbewegen des Verdichters und das Betätigen der Verschlussplatte in die zweite Richtung zeitlich überlappen und wobei das Paket beim Ausstoßen am Führungsabschnitt geführt wird.

Beim Pressen des Pakets im Presskasten kann beispielsweise zuerst die erste Kompression, danach die zweite Kompression und danach die dritte Kompression ausgeführt werden.

Das Paket kann beispielsweise aus dem Presskasten ausgestoßen werden, indem eine Tür des Presskastens geöffnet wird, ein Fertigdruckverdichter des Presskastens weiter in den Presskasten hineinbewegt wird und das Paket so durch die Tür aus dem Presskasten geschoben wird.

Das Paket wird beim Ausstoßen am Führungsabschnitt geführt, damit es sich nicht verkantet oder verkeilt. Der Verdichter wird deshalb beim Ausstoßen nicht zur Führung des Pakets benötigt und kann bereits aus dem Arbeitsraum heraus in Ausgangsstellung bewegt werden, während das Paket aus dem Presskasten ausgestoßen wird.

Die Verschlussplatte kann in die zweite Richtung betätigt werden, sobald sie nicht mehr benötigt wird, um zu pressendes Material im Arbeitsraum des Verdichters zu halten.

Der Verdichter kann aus dem Arbeitsraum herausbewegt werden, sobald er nicht mehr benötigt wird, um das Paket zu pressen.

Gegenüber einem Ausführungsbeispiel, in dem der Verdichter während des Ausstoßens des Pakets als Führung benötigt wird, kann auf diese Weise der Arbeitsraum wieder früher mit zu pressendem Material befüllt und so der Paketdurchsatz erhöht werden.

Das Verfahren bzw. die hierin beschriebenen Arbeitsschritte können in einer Steuerung für die Paketierpresse realisiert sein, z. B. als Instruktionen, die von einem Computer, Prozessor, Mikrocontroller oder dergleichen ausgeführt werden und zum Ausführen des Verfahrens bzw. der hierin beschriebenen Arbeitsschritte der Paketierpresse führen.

Die Steuerung kann bei manchen Ausführungsbeispielen in der Paketierpresse integriert sein. Bei manchen Ausführungsbeispielen ist die Paketierpresse alternativ oder in Kombination mit der Steuerung mechanisch so ausgestaltet, dass sie die hierin beschriebenen Arbeitsschritte ausführen kann.

Bei manchen Ausführungsbeispielen können Pakete aus hochfestem Material hergestellt werden.

In manchen Ausführungsbeispielen ist die Paketierpresse zu einer Scherpaketierpresse umrüstbar ausgeführt.

### KURZBESCHREIBUNG DER ZEICHNUNGEN

Ausführungsbeispiele der Erfindung werden nun beispielhaft und unter Bezugnahme auf die beigefügte Zeichnung beschreiben, in der:
Fig. 1a eine Scherpaketierpresse nach dem Stand der Technik veranschaulicht;
Fig. 1b eine Scherpaketierpresse nach dem Stand der Technik in Seitenansicht veranschaulicht;
Fig. 1c eine Detailansicht einer Scherpaketierpresse nach dem Stand der Technik veranschaulicht;
Fig. 1d eine seitliche Detailansicht einer Scherpaketierpresse nach dem Stand der Technik veranschaulicht;
Fig. 2 eine Scherpaketierpresse nach dem Stand der Technik nach einem zweiten Arbeitstakt veranschaulicht;
Fig. 3 eine Scherpaketierpresse nach dem Stand der Technik nach einem dritten Arbeitstakt veranschaulicht;
Fig. 4 eine Scherpaketierpresse nach dem Stand der Technik nach einem vierten Arbeitstakt veranschaulicht;
Fig. 5 eine Scherpaketierpresse nach dem Stand der Technik nach einem fünften Arbeitstakt veranschaulicht;
Fig. 6 eine Scherpaketierpresse nach dem Stand der Technik nach einem sechsten Arbeitstakt veranschaulicht;
Fig. 7 eine Scherpaketierpresse nach dem Stand der Technik nach einem siebten Arbeitstakt veranschaulicht;
Fig. 8a ein Ausführungsbeispiel einer erfindungsgemäßen Paketierpresse veranschaulicht;
Fig. 8b ein Ausführungsbeispiel einer erfindungsgemäßen Paketierpresse in einer Seitenansicht veranschaulicht;
Fig. 9a ein Ausführungsbeispiel einer erfindungsgemäßen Paketierpresse beim Bewegen einer Deckelplatte veranschaulicht;
Fig. 9b ein Ausführungsbeispiel einer erfindungsgemäßen Paketierpresse mit einer Schräglage einer Deckelplatte veranschaulicht;
Fig. 9c ein Ausführungsbeispiel einer erfindungsgemäßen Paketierpresse in einer Detailansicht bei ausgefahrener Deckelplatte veranschaulicht;
Fig. 9d ein Ausführungsbeispiel einer erfindungsgemäßen Paketierpresse in einer Detailansicht veranschaulicht, in der eine Deckelplatte mit Hydraulikpumpen nach unten gedrückt wird;
Fig. 9e ein Ausführungsbeispiel einer erfindungsgemäßen Paketierpresse mit teilweise ausgefahrenem Fülldruckverdichter veranschaulicht;
Fig. 9f ein Ausführungsbeispiel einer erfindungsgemäßen Paketierpresse mit komplett ausgefahrenem Fülldruckverdichter veranschaulicht;
Fig. 9g ein Ausführungsbeispiel einer erfindungsgemäßen Paketierpresse mit einer Verschleißplatte einer Deckelplatte in einer Detailansicht veranschaulicht;
Fig. 10 ein Ausführungsbeispiel einer erfindungsgemäßen Paketierpresse mit Mitteln zur Sicherung und Ausrichtung eines Bodens eines Füllkastens veranschaulicht;
Fig. 11 ein Ausführungsbeispiel einer erfindungsgemäßen Paketierpresse mit einem vertikalen Versatz zwischen einem Boden eines Füllkastens und einem Boden eines Presskastens veranschaulicht;
Fig. 12 ein Ausführungsbeispiel einer erfindungsgemäßen Paketierpresse während eines dritten Arbeitstaktes veranschaulicht;
Fig. 13 ein Ausführungsbeispiel einer erfindungsgemäßen Paketierpresse nach einem dritten Arbeitstakt veranschaulicht;
Fig. 14 ein Ausführungsbeispiel einer erfindungsgemäßen Paketierpresse nach einem vierten Arbeitstakt veranschaulicht;
Fig. 15 ein Ausführungsbeispiel einer erfindungsgemäßen Paketierpresse nach einem fünften Arbeitstakt veranschaulicht;
Fig. 16 ein Ausführungsbeispiel einer erfindungsgemäßen Paketierpresse nach einem sechsten Arbeitstakt veranschaulicht;
Fig. 17 ein Ausführungsbeispiel einer erfindungsgemäßen Paketierpresse nach einem siebten Arbeitstakt veranschaulicht;
Fig. 18 einen mechanischen Schermessersitz einer bekannten Scherpaketierpresse veranschaulicht;
Fig. 19 einen mechanischen Schermessersitz einer erfindungsgemäßen Paketierpresse mit baulichen Veränderungen für einen ersten Betriebsmodus veranschaulicht; und
Fig. 20 einen mechanischen Schermessersitz einer erfindungsgemäßen Paketierpresse mit baulichen Veränderungen für einen zweiten Betriebsmodus veranschaulicht.

### DETAILLIERTE BESCHREIBUNG VON AUSFÜHRUNGBEISPIELEN

Vor einer detaillierten Beschreibung der Ausführungsbeispiele der Erfindung folgen zunächst Erläuterungen zu Aufbau und Funktion einer aus dem Stand der Technik bekannten Scherpaketierpresse unter Bezugnahme auf Fig. 1a bis Fig. 1d bzw. im Folgenden auch auf die Fig. 2 bis 7.

In Fig. 1a und Fig. 1b ist eine bekannte Scherpaketierpresse 1 dargestellt.

Die Scherpaketierpresse 1 umfasst einen Füllkasten 2, einen Presskasten 3, einen Fülldruckverdichter 4, einen Zwischendruckverdichter 5, einen Fertigdruckverdichter 6 und eine Tür 7.

Der Füllkasten 2 umfasst einen Boden 8, Wände 9, Führungsleisten 10, Schermesser 11 und einen Abstreifer 12. Die Wände 9 sind Teil eines Gehäuses des Füllkastens 2. Die Führungsleisten 10, die Schermesser 11 und der Abstreifer 12 sind am Gehäuse des Füllkastens 2 befestigt.

Der Füllkasten 2 wird seitlich begrenzt von den Wänden 9, einer Öffnung zum Presskasten 3, der an ein Ende des Füllkastens 2 grenzt, und der Druckplatte 14 des Fülldruckverdichters 4. Unten wird der Füllkasten 2 vom Boden 8 begrenzt.

Der Füllkasten 2 dient zur Aufnahme zu pressenden Materials. Die Scherpaketierpresse 1 wird mittels eines Krans, eines Förderbandes, einer Rutsche, einer Waage und/oder eines Trichters beschickt. Dabei wird zu pressendes Material von oben in den Füllkasten 2 eingefüllt und kommt auf dem Boden 8 des Füllkastens 2 zum Liegen.

Der Fülldruckverdichter 4 ist an einem dem Presskasten 3 gegenüberliegenden Ende des Füllkastens 2 angeordnet und kann mit dem Fülldruckzylinder 13, einem hydraulischen Zylinder, horizontal in den Füllkasten 2 hineinbewegt und aus dem Füllkasten 2 herausbewegt werden. Der Fülldruckverdichter 4 wird dabei von den Führungsleisten 10 horizontal geführt, um Bewegungen des Fülldruckverdichters 4 in vertikaler Richtung zu verhindern.

Der Fülldruckverdichter 4 umfasst eine Druckplatte 14 und Anschläge 15. Die Druckplatte 14 ist senkrecht zum Boden 8 und den Wänden 9 des Füllkastens 2 ausgerichtet und ist zur Übertragung von Druckkräften auf das zu pressende Material vorgesehen. Außerdem hat der Fülldruckverdichter 4 eine Verschleißplatte (nicht dargestellt), die einen Verschleiß des Fülldruckverdichters 4 reduziert.

Die justiersicheren Anschläge 15 gewährleisten, dass die Druckplatte 14 eine zu einer Stirnwand 16 des Presskastens 3 planparallele Endposition erreicht. Der Abstand zwischen der Druckplatte 14 in Endposition und der gegenüberliegenden Stirnwand 16 entspricht der Breite des Pakets, zu dem das zu pressende Material gepresst wird.

Die Anschläge 15 können nach Belieben mit Unterlegblechen ausgerichtet werden. Auf diese Weise kann eingestellt werden, wie weit der Fülldruckverdichter 4 in den Presskasten 3 eingreift. In manchen Ausführungsbeispielen ist es vorteilhaft, die Anschläge 15 so einzustellen, dass die Druckplatte 14 des Fülldruckverdichters 4 eine Öffnung zwischen Füllkasten 2 und Presskasten 3 bündig mit der Innenwand des Presskastens 3 abschließt, wobei ein geringes Spiel, beispielsweise von wenigen Zehntelmillimetern, verhindern kann, dass der Fertigdruckverdichter 6 beim Vorfahren auf den Fülldruckverdichter 4 trifft und so der Pressvorgang blockiert wird.

Wird der Fülldruckverdichter 4 vom Fülldruckzylinder 13 in den Füllkasten 2 hineinbewegt, dann wird das zu pressende Material über die Druckplatte 14 in den Presskasten 3 geschoben und verdichtet. Zu pressendes Material, das nach oben über den Fülldruckverdichter 4 hinausragt, wird dabei an den Schermessern 11 abgetrennt und kommt auf dem Fülldruckverdichter 4 zum Liegen. Wird der Fülldruckverdichter 4 vom Fülldruckzylinder 13 wieder aus dem Füllkasten 2 hinausbewegt, dann wird zu pressendes Material, das auf dem Fülldruckverdichter 4 liegt, vom Abstreifer 12 in den Füllkasten 2 abgestreift.

Der Presskasten 3 grenzt an ein Ende des Füllkastens 2 und umfasst eine Stirnwand 16 und einen Boden 17.

Zwischen Füllkasten 2 und Presskasten 3 befindet sich eine Öffnung, durch welche der Fülldruckverdichter 4 zu pressendes Material aus dem Füllkasten 4 in den Presskasten 3 drücken kann.

Die Stirnwand 16 ist dazu ausgestaltet, hohe Kräfte aufzunehmen, sodass das zu pressende Material zwischen der Druckplatte 14 des Fülldruckverdichters 4 und der Stirnwand 16 zusammengepresst werden kann.

Der Zwischendruckverdichter 5 ist an einer Oberseite des Presskastens 3 angeordnet und umfasst Anschläge 18.

Das zu pressende Material, das sich im Presskasten 3 befindet, wird vom Zwischendruckverdichter 5 vertikal auf den Boden 17 gedrückt und so auf eine Höhe gepresst, die der Höhe des Pakets entspricht.

Der Zwischendruckverdichter 5 wird vom Zwischendruckzylinder 19, einem hydraulischen Zylinder, bewegt und umfasst eine Druckplatte (nicht dargestellt), mit der die Druckkräfte des Zwischendruckverdichters 5 auf das zu pressende Material übertragen werden, sowie eine Verschleißplatte (nicht dargestellt), die einen Verschleiß des Zwischendruckverdichters 5 reduziert.

Die Anschläge 18 des Zwischendruckverdichters 5 sind mit Unterlegblechen unterfüttert und treten bei Erreichen einer zum Boden 17 planparallelen Endposition der Druckplatte des Zwischendruckverdichters 5 mit einem Gehäuse der Scherpaketierpresse 1 in Kontakt. Die Endposition, und damit die Höhe des Pakets, kann mit den Unterlegblechen eingestellt werden.

Der Fertigdruckverdichter 6 presst das zu pressende Material, das sich im Presskasten 3 befindet, horizontal und quer zur Arbeitsrichtung des Fülldruckverdichters 4 auf eine Länge, die der Länge des Pakets entspricht.

Der Fertigdruckverdichter 6 wird vom Fertigdruckzylinder 20, einem hydraulischen Zylinder, bewegt. Der Fertigdruckverdichter 6 umfasst eine Druckplatte (nicht dargestellt), mit der die Druckkräfte des Fertigdruckverdichters 6 auf das zu pressende Material übertragen werden und die an den Querschnitt des Pakets angepasst ist, sowie eine Verschleißplatte (nicht dargestellt), die einen Verschleiß des Fertigdruckverdichters 6 reduziert.

Der Fertigdruckverdichter 6 wird über einen Druckschalter abgeschaltet, wenn das zu pressende Material zu einem Paket der gewünschten, variabel einstellbaren Länge gepresst ist.

Der Abschnitt des Presskastens 3, in dem sich das fertig gepresste Paket befindet, ist die Paketkammer 21. Die Paketkammer 21 ist vertikal vom Boden 17 des Presskastens 3 und von der Druckplatte des Zwischendruckverdichters 5 begrenzt. Seitlich ist die Paketkammer 21 von der Druckplatte 14 des Fülldruckverdichters 4 und der gegenüberliegenden Stirnwand 16 des Presskastens 3 sowie von der Druckplatte des Fertigdruckverdichters 6 und der ihr gegenüberliegenden Tür 7 begrenzt.

Die Tür 7 kann mit dem Türzylinder 22, einem hydraulischen Zylinder, geöffnet und geschlossen werden und dient dazu, das fertig gepresste Paket aus der Paketkammer 21 auszustoßen.

In Fig. 1c und 1d ist eine Detailansicht eines mechanischen Schermessersitzes 23 der Scherpaketierpresse 1 dargestellt.

Die Scherpaketierpresse 1 umfasst einen mechanischen Schermessersitz 23, vier Sackschrauben 24, zugehörige Kontermuttern 25 und eine profillose Verschleißplatte 26 für einen Freischnitt 27. Außerdem sind an einer oberen Vorderkante des Fülldruckverdichters 4 zwei Messer 29 angebracht.

Der mechanische Schermessersitz 23 ist an der Oberkante der Öffnung zwischen Füllkasten 2 und Presskasten 3 angebracht. Die Schermesser 11 sind über die vier Sackschrauben 24 und die zugehörigen Kontermuttern 25 mechanisch mit dem mechanischen Schermessersitz 23 verbunden. Eine untere Vorderkante 28 der Schermesser 11 ist als Schneidkante 28 ausgestaltet.

Wenn der Fülldruckverdichter 4 das zu pressende Material aus dem Füllkasten 2 in den Presskasten 3 drückt, werden Materialüberstände des zu pressenden Materials, die nach oben über die Druckplatte 14 des Fülldruckverdichters 4 hinausragen, an der Schneidkante 28 zwischen den Schermessern 11 und den Messern 29 abgetrennt. Die Schneidkante 28 ist so eingestellt, dass eine Oberseite der Messer 29 bündig mit einer Unterseite der Schermesser 11 abschließt, wobei ein geringes Spiel, beispielsweise von wenigen Zehntelmillimetern, verhindert, dass die Messer 29 beim Vorfahren des Fülldruckverdichters 4 auf die Schermesser 11 treffen und so der Schneidvorgang blockiert wird. Die Messer 29 können nach Belieben mit Unterlegblechen ausgerichtet werden, damit ein geringes Spiel von wenigen Zehntelmillimetern gewährleistet ist.

Nachdem die Materialüberstände an der Schneidkante 28 abgetrennt worden sind, wird der Fülldruckzylinder 13 weiter ausgefahren, sodass der Fülldruckverdichter 4 über die Länge des Freischnitts 27 bewegt wird.

Die profillose Verschleißplatte 26 ist mittels Sackschrauben mechanisch mit dem Schermessersitz 23 verbunden. Es ist vorteilhaft, die profillose Verschleißplatte 26 so einzustellen, dass ihre Unterseite nicht bündig mit der Oberseite der Messer 29 abschließt, sondern dass zwischen der profillosen Verschleißplatte 26 und den Messern 29 ein Spiel, beispielsweise von wenigen Millimetern, verbleibt, um zu verhindern, dass die Oberseite der Messer 29 beim Vorfahren des Fülldruckverdichters 4 auf die profillose Verschleißplatte 26 treffen und so der Pressvorgang blockiert wird. Überdies ist es vorteilhaft, das Spiel zwischen profilloser Verschleißplatte 26 und Messer 29 so klein zu wählen, dass beim Hereinbewegen des Zwischendruckverdichters 5 in den Presskasten 3 kein zu pressendes Material zwischen die profillose Verschleißplatte 26 und die Oberseite der Messer 29 bzw. des Fülldruckverdichters 4 gelangt.

Um das zu pressende Material zu einem Paket zu pressen, benötigt die aus dem Stand der Technik bekannte Scherpaketierpresse 1 acht Arbeitstakte.

Im ersten Arbeitstakt wird die Scherpaketierpresse 1 beschickt. Dabei befinden sich der Fülldruckverdichter 4, der Zwischendruckverdichter 5, der Fertigdruckverdichter 6 und die Tür 7 in ihrer Ausgangsstellung. Der Fülldruckverdichter 4 ist aus dem Füllkasten 2 ausgefahren. Ebenso sind der Zwischendruckverdichter 5 und der Fertigdruckverdichter 6 aus dem Presskasten 3 ausgefahren. Die Tür 7 ist geschlossen.

Die Beschickung der Scherpaketierpresse 1 erfolgt, indem das zu pressende Material von oben in den Füllkasten 2 eingefüllt wird.

Im zweiten Arbeitstakt erfolgt ein erster Verdichtungsschritt. Der Fülldruckverdichter 4 drückt im Füllkasten 2 befindliches zu pressendes Material zur Vorverdichtung horizontal in den Presskasten 3.

Zu pressendes Material, das über den Füllkasten 2 hinausragt, wird von den Schermessern 11 und den Messern 29 an der Schneidkante 28 abgetrennt.

Der Fülldruckverdichter 4 verbleibt nach dem zweiten Arbeitstakt in vorgefahrener Position.

Nach dem zweiten Arbeitstakt hat das zu pressende Material bereits die Breite des Pakets, die durch die Breite des Presskastens 3, also den Abstand zwischen der Druckplatte 14 des Fülldruckverdichters 4 und der Stirnwand 16, gegeben ist.

In Fig. 2 ist die Scherpaketierpresse 1 nach dem zweiten Arbeitstakt dargestellt. Der Fülldruckverdichter 4 ist vorgefahren. Der Zwischendruckverdichter 5 und der Fertigdruckverdichter 6 sind zurückgefahren. Die Tür 7 ist geschlossen.

Die Scherpaketierpresse 1 kann weiterhin beschickt werden, beispielsweise über einen Trichter; das eingefüllte Material wird aber vom Fülldruckverdichter 4 aufgehalten und fällt erst in den Füllkasten 2, wenn der Fülldruckverdichter 4 in einem späteren Arbeitstakt zurückgefahren wird. Der Füllkasten 2 wird also indirekt beschickt.

Die weiteren Arbeitstakte werden nun unter Bezugnahme auf die Fig. 3 bis 7 beschrieben.

Im dritten Arbeitstakt erfolgt der zweite Verdichtungsschritt. Der Zwischendruckverdichter 5 wird vorgefahren und presst das zu pressende Material im Presskasten 3 zur Zwischenverdichtung von oben auf die endgültige Pakethöhe. Auch der Zwischendruckverdichter 5 verbleibt in vorgefahrener Position.

In Fig. 3 ist die Scherpaketierpresse 1 nach dem dritten Arbeitstakt dargestellt. Der Fülldruckverdichter 4 und der Zwischendruckverdichter 5 sind vorgefahren. Der Fertigdruckverdichter 6 ist zurückgefahren. Die Tür 7 ist geschlossen.

Im vierten Arbeitstakt erfolgt der dritte Verdichtungsschritt. Der Fertigdruckverdichter 6 wird horizontal vorgefahren und presst das zu pressende Material im Presskasten 3 zur Endverdichtung auf die endgültige Paketlänge. Auch der Fertigdruckverdichter 6 verbleibt in vorgefahrener Position.

Nach dem vierten Arbeitstakt liegt das zu pressende Material als fertig gepresstes Paket mit den endgültigen Maßen in der Paketkammer 21.

Das Paket wird von den Druckplatten des Fülldruckverdichters 4, des Zwischendruckverdichters 5 und des Fertigdruckverdichters 6 sowie von Stirnwand 16 und Boden 17 des Presskastens 3 und der Tür 7 umschlossen.

In Fig. 4 ist die Scherpaketierpresse 1 nach dem vierten Arbeitstakt dargestellt. Der Fülldruckverdichter 4 und der Zwischendruckverdichter 5 sind vorgefahren. Der Fertigdruckverdichter 6 ist so weit vorgefahren, dass das Paket auf die gewünschte Länge gepresst wird. Das Paket liegt nun in der Paketkammer 21. Die Tür 7 ist geschlossen.

Im fünften Arbeitstakt erfolgt eine Druckentlastung des Fülldruckverdichters 4 und des Fertigdruckverdichters 6 sowie anschließend des Zwischendruckverdichters 5.

Zeitgleich mit der Druckentlastung des Zwischendruckverdichters 5 wird die Tür 7 an der dem Fertigdruckverdichter 6 gegenüberliegenden Seite der Paketkammer 21 mittels hydraulischer Trennung geöffnet. Dabei bedeutet hydraulische Trennung, dass die Druckentlastung des Zwischendruckverdichters 6 und das Öffnen der Tür 7 über voneinander unabhängige Hydrauliksysteme erfolgen.

Nach dem fünften Arbeitstakt liegt das Paket spannungsfrei in der Paketkammer 21.

In Fig. 5 ist die Scherpaketierpresse 1 nach dem fünften Arbeitstakt dargestellt. Der Fülldruckverdichter 4 und der Zwischendruckverdichter 5 sind vorgefahren, üben aber keinen Druck auf das Paket aus. Der Fertigdruckverdichter 6 ist bis zur gewünschten Paketlänge vorgefahren, übt aber ebenfalls keinen Druck auf das Paket aus. Das Paket liegt spannungsfrei in der Paketkammer 21. Die Tür 7 ist geöffnet.

Im sechsten Arbeitstakt wird das Paket durch weiteres Vorfahren des Fertigdruckverdichters 6 durch die geöffnete Tür 7 aus der Paketkammer 21 ausgestoßen.

Dabei wird das Paket seitlich durch die Druckplatte 14 des Fülldruckverdichters 4 und von oben durch die Druckplatte des Zwischendruckverdichters 5 geführt, damit es sich nicht horizontal oder vertikal verkeilt und dadurch den Ausstoßvorgang behindert.

In Fig. 6 ist die Scherpaketierpresse 1 nach dem sechsten Arbeitstakt dargestellt. Der Fülldruckverdichter 4 und der Zwischendruckverdichter 5 sind vorgefahren, üben aber keinen Druck aus. Der Fertigdruckverdichter 6 ist so weit vorgefahren, dass das Paket durch die Tür 7 ausgestoßen wird. Die Tür 7 ist geöffnet.

Der Fertigdruckzylinder 20 ist bis zu einer B-Säule vorgefahren. Die B-Säule eines hydraulischen Zylinders bezeichnet eine Endposition des Zylinders, wenn der Zylinder voll ausgefahren ist, während eine A-Säule eines hydraulischen Zylinders eine Endposition des Zylinders bezeichnet, wenn der Zylinder voll eingefahren ist.

Nach dem sechsten Arbeitstakt befindet sich hinter dem voll vorgefahrenen Fertigdruckverdichter 6 ein Hohlraum 3a. Würde der Fülldruckverdichter 4 zu diesem Zeitpunkt hinter die Schneidkante 28 zurückgefahren, dann könnte in den Füllkasten 2 fallendes Material in den Hohlraum 3a eindringen und Hubbewegungen des Fertigdruckverdichters 6 behindern.

Deshalb wird im siebten Arbeitstakt allein der Fertigdruckverdichter 6 von der B-Säule in Richtung A-Säule teilweise zurückgefahren, bis der Hohlraum 3a verschlossen ist.

In Fig. 7 ist die Scherpaketierpresse 1 nach dem siebten Arbeitstakt dargestellt. Der Fülldruckverdichter 4 und der Zwischendruckverdichter 5 sind vorgefahren. Der Fertigdruckverdichter 6 ist so weit zurückgefahren, dass kein Material mehr in den Hohlraum 3a hinter dem Fertigdruckverdichter 6 eindringen kann. Die Tür 7 ist geöffnet.

Dann werden im achten Arbeitstakt der Fülldruckverdichter 4, der Zwischendruckverdichter 5 und der Fertigdruckverdichter 6 in ihre Ausgangspositionen zurückgefahren. Auch die Tür 7 wird geschlossen.

Dabei erfolgt das Zurückfahren des Fülldruckverdichters 4 und das Zurückfahren des Fertigdruckverdichters 6 über eine verbleibende Strecke mittels hydraulischer Kopplung, das heißt mittels einer vorbestimmten Ölübernahme, sodass der Fülldruckverdichter 4 und der Fertigdruckverdichter 6 gemeinsam zurückgefahren werden. Der Fülldruckzylinder 13 wird über die gesamte Strecke von einer B-Säule des Fülldruckzylinders 13 zu einer A-Säule des Fülldruckzylinders 13 zurückgefahren. Der Fertigdruckzylinder 20 wird über die verbleibende Strecke bis zur A-Säule des Fertigdruckzylinders 20 zurückgefahren.

Der Zwischendruckverdichter 5 und die Tür 7 werden hingegen mittels hydraulischer Trennung zurückgefahren.

Beim Zurückfahren des Fülldruckverdichters 4 wird der Weg für in einem Trichter befindliches zu pressendes Material in den Füllkasten 2 freigegeben. Material, das auf dem Fülldruckverdichter 4 liegt, wird am Abstreifer 12 in den Füllkasten 2 abgestreift.

Nach dem achten Arbeitstakt befindet sich die Scherpaketierpresse 1 wieder im Ausgangszustand.

Die acht Arbeitstakte einer bekannten Scherpaketierpresse 1 laufen seriell ab und benötigen viel Zeit. Die Scherpaketierpresse 1 gewährleistet das Paketieren von leicht verformbaren Material und nicht das Paketieren von hochfestem Material, da hochfestes Material nicht an der Schneidkante 28 geschnitten werden kann.

Im Folgenden wird ein Ausführungsbeispiel einer erfindungsgemäßen Paketierpresse unter Bezugnahme auf die Fig. 8a bis 8b beschrieben, die ausgestaltet ist, ausreichend gepresste Pakete herzustellen, ohne zu pressendes Material zu schneiden. Obwohl sie gegenüber der oben beschriebenen bekannten Scherpaketierpresse 1 mehr hydraulische Zylinder umfasst, ist die erfindungsgemäße Paketierpresse dazu ausgestaltet, dass die Anzahl zur Herstellung eines Pakets benötigter Arbeitstakte, und damit die zur Herstellung eines Pakets benötigte Zeit, gegenüber der Scherpaketierpresse 1 nicht erhöht ist.

Da die erfindungsgemäße Paketierpresse zu pressendes Material beim Paketieren nicht schneidet, kann sie auch zum Paketieren hochfesten Materials ausgestaltet sein, das nicht geschnitten werden kann.

In Fig. 8a ist eine Paketierpresse 30 in Übereinstimmung mit der vorliegenden Erfindung veranschaulicht.

Aus Gründen der Übersichtlichkeit sind in einigen der folgenden Figuren nur Verdichter und Türen sowie zugehörige Hydraulikzylinder dargestellt, aber kein Gehäuse der Paketierpresse 30.

Die Paketierpresse 30 umfasst einen Füllkasten 31 und einen Presskasten 32 sowie eine Deckelplatte 33, einen Fülldruckverdichter 34, einen Zwischendruckverdichter 35, einen Fertigdruckverdichter 36 und eine Tür 37.

Der Füllkasten 31 umfasst einen Boden 38 sowie Wände 39 (nicht dargestellt) und ist, ähnlich wie der Füllkasten 2 der Scherpaketierpresse 1, zur Aufnahme zu pressenden Materials ausgestaltet. Der Füllkasten 31 ist unten vom Boden 38 und an zwei gegenüberliegenden Seiten von den Wänden 39 begrenzt. Ein Ende des Füllkastens 31, das nicht durch die Wände 39 begrenzt ist, grenzt an den Presskasten 32.

Der Presskasten 32 umfasst einen Boden 40 (nicht in Fig. 8a oder 8b dargestellt) sowie eine Stirnwand 41 (nicht in Fig. 8a oder 8b dargestellt). Er wird unten vom Boden 40 und an einer Seite von der Stirnwand 41 begrenzt. Ein der Stirnwand 41 gegenüberliegendes Ende des Presskastens grenzt an den Füllkasten 31.

Eine Grenzfläche zwischen dem Füllkasten 31 und dem Presskasten 32 ist als Öffnung ausgestaltet, durch die zu pressendes Material aus dem Füllkasten 31 in den Presskasten 32 befördert werden kann.

Die Deckelplatte 33 umfasst ein mechanisches Verbindungselement 42 und Anschläge 43. Die Paketierpresse 30 umfasst außerdem einen Deckelplattenzylinder 44, einen Arbeitskolben 45 des Deckelplattenzylinders 44, ein Gelenk 46 des Arbeitskolbens 45 (nicht in Fig. 8a oder 8b dargestellt), ein Gelenk 47 an einer A-Säule des Deckelplattenzylinders 44 und eine Walze 48.

Die Deckelplatte 33 ist über das mechanische Verbindungselement 42 mit dem Arbeitskolben 45 des Deckelplattenzylinders 44 verbunden, wobei das mechanische Verbindungselement 42 mit einer Schraubverbindung am Arbeitskolben 45 fixiert ist. Der Deckelplattenzylinder 44 ist ein hydraulischer Zylinder und ist über das Gelenk 46 des Arbeitskolbens 45 gegen die Deckelplatte 33 verkippbar sowie über das Gelenk 47 an der A-Säule gegenüber einem Gehäuse der Paketierpresse 30 verkippbar. Außerdem ist der Deckelplattenzylinder 44 über das Gelenk 47 an der A-Säule mit einem Gehäuse der Paketierpresse 30 verbunden.

Die Deckelplatte 33 ist eine Verschlussplatte 33 und begrenzt eine Oberseite des Füllkastens 31.

Die Deckelplatte 33 ist bewegbar ausgestaltet. Durch Ausfahren des Arbeitskolbens 45 aus dem Deckelplattenzylinder 44 wird die Deckelplatte 33 in eine erste Richtung betätigt, sodass sie die Oberseite des Füllkastens 31 verschließt. Durch Einfahren des Arbeitskolbens 45 in den Deckelplattenzylinder 44 wird die Deckelplatte 33 in eine zweite Richtung betätigt, sodass sie die Oberseite des Füllkastens 31 öffnet.

Die Walze 48 ist drehbar an einem Gehäuse der Paketierpresse 30 befestigt und in einer Höhe Δh1 über der Deckelplatte 33 angeordnet.

Der Fülldruckverdichter 34 umfasst eine Druckplatte 49, eine Verschleißplatte (nicht dargestellt), Anschläge 50 und Messer 51. Die Paketierpresse 30 umfasst weiter einen Fülldruckzylinder 52.

Der Fülldruckverdichter 34 ist an einem Ende des Füllkastens 31 angeordnet, das der Öffnung zum Presskasten 32 gegenüberliegt, und kann mit dem Fülldruckzylinder 52 in den Füllkasten 31 hineinbewegt werden.

Der Füllkasten 31 ist ein Arbeitsraum 31 des Fülldruckverdichters 34. Der Fülldruckverdichter 34 ist als Verdichter 34 ausgestaltet und kann mit dem Fülldruckzylinder 52 in seinen Arbeitsraum 31 hinein und aus seinem Arbeitsraum 31 herausbewegt werden.

Die Druckplatte 49 des Fülldruckverdichters 34 ist an einem dem Füllkasten 31 zugewandten Ende des Fülldruckverdichters 34 angeordnet und dazu vorgesehen, Druckkräfte vom Fülldruckverdichter 34 auf zu pressendes Material zu übertragen.

Die Verschleißplatte des Fülldruckverdichters 34 ist so an der Druckplatte 49 angebracht, dass zu pressendes Material nicht mit der Druckplatte 49, sondern nur mit der Verschleißplatte in unmittelbaren Kontakt kommt. Außerdem ist die Verschleißplatte so ausgestaltet, dass sie mit verhältnismäßig geringem Aufwand ausgetauscht werden kann. Auf diese Weise kann einem Verschleiß des Fülldruckverdichters 34 vorgebeugt und eine Wartung desselben vereinfacht werden.

Die Anschläge 50 des Fülldruckverdichters 34 sind an einem dem Füllkasten 31 abgewandten Ende des Fülldruckverdichters 34 angeordnet und gewährleisten, dass die Druckplatte 49 des Fülldruckverdichters 34 eine zur Stirnwand 41 des Presskastens 32 planparallele Endposition erreicht. Der Abstand zwischen der Druckplatte 49 in Endposition und der gegenüberliegenden Stirnwand 41 entspricht der Breite des Pakets, zu dem das zu pressende Material gepresst wird.

Die Anschläge 50 können nach Belieben mit Unterlegblechen ausgerichtet werden. Auf diese Weise kann eingestellt werden, wie weit der Fülldruckverdichter 34 in den Presskasten 32 eingreift. In manchen Ausführungsbeispielen ist es vorteilhaft, die Anschläge 50 so einzustellen, dass die Druckplatte 49 des Fülldruckverdichters 34 die Öffnung zwischen Füllkasten 31 und Presskasten 32 bündig mit einer Innenwand des Presskastens 32 abschließt, wobei ein geringes Spiel, beispielsweise von wenigen Zehntelmillimetern, verhindern kann, dass der Fertigdruckverdichter 36 beim Vorfahren auf den Fülldruckverdichter 34 trifft und so der Pressvorgang blockiert wird.

Die Messer 51 sind vorne an einer Oberkante des Fülldruckverdichters 34 angeordnet. Die Messer 51 dienen bei Verwendung der Deckelplatte 33 nicht zum Schneiden zu pressenden Materials, sondern als Loslager für die Deckelplatte 33.

Die Deckelplatte 33 ist über dem Fülldruckverdichter 34 angeordnet und liegt in ihrer Ausgangsstellung flach auf dem Fülldruckverdichter 34 auf. Insbesondere liegt die Deckelplatte 33 bündig auf den Messern 51 auf. Sind Deckelplatte 33 und Fülldruckverdichter 34 ganz aus dem Füllkasten 31 herausgefahren, dann schließt ein dem Füllkasten 31 zugewandtes Ende der Deckelplatte 33 bündig mit einem dem Füllkasten 31 zugewandten Ende des Fülldruckverdichters 34, beziehungsweise mit der Druckplatte 49 oder der Verschleißplatte des Fülldruckverdichters 34, ab.

Die Paketierpresse 30 umfasst außerdem einen mechanischen Schermessersitz 53, zwei Hydraulikpumpen 54 mit Außengewinde, eine profillose Verschleißplatte 55 und Anschläge 56.

Der mechanische Schermessersitz 53 ist vor der Öffnung zum Presskasten 32 an einer Oberseite des Füllkastens 31 angeordnet.

Jede Hydraulikpumpe 54 umfasst einen Hydraulikzylinder mit Außengewinde. Beide Hydraulikpumpen 54 sind mit den Außengewinden ihrer Hydraulikzylinder auf einer Oberseite des mechanischen Schermessersitzes 53 aufgeschraubt.

An einer Unterseite des mechanischen Schermessersitzes 53 ist die profillose Verschleißplatte 55 angeschraubt, wobei ein dem Presskasten 32 zugewandtes Ende der profillosen Verschleißplatte 55 bündig mit der Grenzfläche zwischen Füllkasten 31 und Presskasten 32 abschließt.

Die Anschläge 56 des mechanischen Schermessersitzes 53 sind vom mechanischen Schermessersitz 53 aus in Richtung der Deckelplatte 33 versetzt angeordnet. Der Abstand der Anschläge 56 des mechanischen Schermessersitzes 53 von der Grenze des Füllkastens 31 zum Presskasten 32 und der Abstand der Anschläge 43 der Deckelplatte 33 vom dem Füllkasten 31 zugewandten Ende der Deckelplatte 33 sind so aufeinander abgestimmt, dass die Anschläge 56 des mechanischen Schermessersitzes 53 und die Anschläge 43 der Deckelplatte 33 dann aufeinandertreffen, wenn die Deckelplatte 33 so weit vorgefahren ist, dass das dem Füllkasten 31 zugewandte Ende der Deckelplatte 33 die Grenze zwischen Füllkasten 31 und Presskasten 32 erreicht. Auf diese Weise kann sichergestellt werden, dass weder die Deckelplatte 33 zu weit in den Presskasten 32 eingreift und eine Bewegung des Zwischendruckverdichters 35 behindert noch ein zu großer Abstand zwischen Deckelplatte 33 und Presskasten 32 verbleibt, in den zu pressendes Material gelangen und die Qualität des Pakets herabsetzen oder das Paketieren behindern kann.

Die profillose Verschleißplatte 55 kann einen im Wesentlichen trapezförmigen Querschnitt aufweisen. Während eine Oberseite der profillosen Verschleißplatte 55 planparallel mit der Unterseite des mechanischen Schermessersitzes 53 verläuft und eine dem Presskasten 32 zugewandte Stirnseite der profillosen Verschleißplatte 55 senkrecht verläuft, ist eine Unterseite der profillosen Verschleißplatte 55 in Richtung des Presskastens 32 nach unten geneigt, sodass die Oberseite der Deckelplatte 33 planparallel mit der Unterseite der profillosen Verschleißplatte 55 abschließt, wenn die Deckelplatte 33 und der Fülldruckverdichter 34 ganz ausgefahren sind.

Der Zwischendruckverdichter 35 ist oberhalb des Presskastens 32 angeordnet. Die Paketierpresse 30 umfasst einen Zwischendruckzylinder 57, einen hydraulischen Zylinder, mit dem der Zwischendruckverdichter 35 in vertikaler Richtung bewegt werden kann. Der Zwischendruckverdichter 35 umfasst eine Druckplatte 58, eine Verschleißplatte (nicht dargestellt) und Anschläge 59.

Die Druckplatte 58 des Zwischendruckverdichters 35 ist an einer Unterseite des Zwischendruckverdichters 35 angeordnet und ist dazu ausgestaltet, Druckkräfte vom Zwischendruckverdichter 35 auf zu pressendes Material zu übertragen, das sich im Presskasten 32 befindet.

Die Verschleißplatte des Zwischendruckverdichters 35 ist so an der Druckplatte 58 angebracht, dass zu pressendes Material nicht mit der Druckplatte 58, sondern nur mit der Verschleißplatte in unmittelbaren Kontakt kommt. Außerdem ist die Verschleißplatte so ausgestaltet, dass sie mit verhältnismäßig geringem Aufwand ausgetauscht werden kann. Auf diese Weise kann einem Verschleiß des Zwischendruckverdichters 35 vorgebeugt und eine Wartung desselben vereinfacht werden.

Die Anschläge 59 des Zwischendruckverdichters 35 sind an einem dem Presskasten 32 abgewandten Ende des Zwischendruckverdichters 35 angeordnet und gewährleisten, dass die Druckplatte 58 des Zwischendruckverdichters 35 eine zum Boden 40 des Presskastens 32 planparallele Endposition erreicht. Der Abstand zwischen der Druckplatte 58 in Endposition und dem gegenüberliegenden Boden 40 entspricht der Höhe des Pakets, zu dem das zu pressende Material gepresst wird.

Die Anschläge 59 können nach Belieben mit Unterlegblechen ausgerichtet werden. Auf diese Weise kann eingestellt werden, wie weit der Zwischendruckverdichter 35 in den Presskasten 32 eingreift.

Der Fertigdruckverdichter 36 ist an einer Seite des Presskastens 32 angeordnet. Die Paketierpresse umfasst einen Fertigdruckzylinder 60, einen hydraulischen Zylinder, mit dem der Fertigdruckverdichter 36 in horizontaler Richtung bewegt werden kann, quer zur Bewegungsrichtung sowohl des Fülldruckverdichters 34 als auch des Zwischendruckverdichters 35.

Der Fertigdruckverdichter 36 umfasst eine Druckplatte (nicht dargestellt) und eine Verschleißplatte (nicht dargestellt).

Die Druckplatte des Fertigdruckverdichters 36 ist an einer dem Presskasten 32 zugewandten Seite des Fertigdruckverdichters 36 angeordnet und ist dazu ausgestaltet, Druckkräfte vom Fertigdruckverdichter 36 auf zu pressendes Material zu übertragen, das sich im Presskasten 32 befindet.

Die Verschleißplatte des Fertigdruckverdichters 36 ist so an dessen Druckplatte angebracht, dass zu pressendes Material nicht mit der Druckplatte, sondern nur mit der Verschleißplatte in unmittelbaren Kontakt kommt. Außerdem ist die Verschleißplatte so ausgestaltet, dass sie mit verhältnismäßig geringem Aufwand ausgetauscht werden kann. Auf diese Weise kann einem Verschleiß des Fertigdruckverdichters 36 vorgebeugt und eine Wartung desselben vereinfacht werden.

Der Fertigdruckverdichter 36 kann mit dem Fertigdruckzylinder 60 in den Presskasten 32 hineinbewegt werden. Dadurch kann im Presskasten 32 befindliches zu pressendes Material auf eine Länge gepresst werden, die der Länge eines fertig gepressten Pakets entspricht.

Der Fertigdruckverdichter 36 weist keine Anschläge auf. Eine Bewegung des Fertigdruckverdichters 36 kann beispielsweise über einen Druckschalter gestoppt werden, wenn das zu pressende Material auf eine vorgegebene Länge gepresst ist.

Der Fertigdruckverdichter 36 ist dazu ausgestaltet, dass er auch so weit in den Presskasten 32 hineinbewegt werden kann, dass ein fertig gepresstes Paket mit dem Fertigdruckverdichter 36 auf einer ihm gegenüberliegenden Seite des Presskastens 32 aus dem Presskasten 32 hinausgeschoben werden kann.

Die Tür 37 ist an einer dem Fertigdruckverdichter 36 gegenüberliegenden Seite des Presskastens 32 angeordnet. In diesem Ausführungsbeispiel ist, aus Richtung des Füllkastens 31 betrachtet, der Fertigdruckverdichter 36 links und die Tür 37 rechts des Presskastens 32 angeordnet. In anderen Ausführungsbeispielen kann aber auch der Fertigdruckverdichter 36 rechts und die Tür 37 links des Presskastens 32 angeordnet sein.

Die Paketierpresse 30 umfasst außerdem einen Türzylinder 61. Der Türzylinder 61 ist ein hydraulischer Zylinder und ist oberhalb der Tür 37 angeordnet. Er ist dazu ausgestaltet, die Tür 37 in vertikale Richtung zu bewegen. Wird die Tür 37 mit dem Türzylinder 61 nach oben bewegt, dann wird sie geöffnet. Wird die Tür 37 mit dem Türzylinder 61 nach unten bewegt, dann wird sie geschlossen.

In anderen Ausführungsbeispielen kann die Tür 37 auch durch Verschieben in horizontale Richtung, durch seitliches Drehen oder durch Aufklappen geöffnet werden.

Die Tür 37 ist so ausgeführt, dass sie den im normalen Betrieb vom Fertigdruckverdichter 36 ausgeübten Druckkräften standhält. Wenn die Tür 37 geschlossen ist, kann im Presskasten 32 befindliches zu pressendes Material zwischen dem Fertigdruckverdichter 36 und der Tür 37 auf eine Länge gepresst werden, die der Länge eines fertig gepressten Pakets entspricht. Wenn die Tür 37 geöffnet ist, kann ein im Presskasten 32 befindliches fertig gepresstes Paket mit dem Fertigdruckverdichter 36 durch die Tür 37 aus dem Presskasten 32 ausgestoßen werden.

Der Fertigdruckverdichter 36 ist so lang, dass er den Presskasten 32 auch dann vollständig ausfüllt, wenn er vollständig ausgefahren ist, um ein Paket auszustoßen. So entsteht hinter dem Fertigdruckverdichter 36 kein Hohlraum wie in der bekannten Scherpaketierpresse 1, in den zu pressendes Material gelangen und ein Zurückfahren des Fertigdruckverdichters 36 behindern könnte.

In Fig. 8b ist ein Ausschnitt der Paketierpresse 30 um den mechanischen Schermessersitz 53 und ein Ausschnitt der Paketierpresse 30 um das mechanische Verbindungselement 42 in einer Detailansicht dargestellt.

In Ausschnitt A der Fig. 8b ist der mechanische Schermessersitz 53 dargestellt. Der mechanische Schermessersitz 53 ist oberhalb des Füllkastens 31 an einem dem Presskasten 32 zugewandten Ende des Füllkastens 31 angeordnet. An der Unterseite des mechanischen Schermessersitzes 53 ist die profillose Verschleißplatte 55 angebracht, die bündig mit dem Zwischendruckverdichter 35 abschließt. An der Oberseite des mechanischen Schermessersitzes 53 sind die Hydraulikpumpen 54 mit Außengewinde angeschraubt.

Jede Hydraulikpumpe 54 weist einen Arbeitskolben 62 auf, der über ein Gelenk 63 mit einer Kolbenstange 64 der Hydraulikpumpe 54 verbunden ist. Der Arbeitskolben 62 kann von der Hydraulikpumpe 54 nach unten ausgefahren werden.

Die Arbeitskolben 62 der Hydraulikpumpen 54 sind durch Bohrungen im mechanischen Schermessersitz 53 und in der profillosen Verschleißplatte 55 nach unten geführt. Die Gelenke 63 ermöglichen, dass ein unteres Ende jedes Arbeitskolbens 62 gekippt werden kann.

Ist die Deckelplatte 33 so weit vorgefahren, dass sie die Oberseite des Füllkastens 31 verschließt, dann kann das dem Presskasten 32 zugewandte Ende der Deckelplatte 33 mit den Arbeitskolben 62 der Hydraulikpumpen 54 nach unten gedrückt werden. Dadurch kann sichergestellt werden, dass die Unterseite der Deckelplatte 33 auch dann bündig auf den Messern 51 des Fülldruckverdichters 34 aufliegt, wenn im Füllkasten 31 befindliches zu pressendes Material beim Vorfahren des Fülldruckverdichters 34 eine nach oben gerichtete Kraft auf die Deckelplatte 33 ausübt, sodass kein zu pressendes Material zwischen die Oberseite des Fülldruckverdichters 34 und die Deckelplatte 33 gelangt.

Die Anschläge 56 des mechanischen Schermessersitzes 53 sind so angeordnet, dass sich die Deckelplatte 33 an ihnen mithilfe der Anschläge 43 der Deckelplatte 33 beim Vorfahren so ausrichtet, dass das dem Presskasten 32 zugewandte Ende der Deckelplatte 33 bündig mit dem Zwischendruckverdichter 35 abschließt, ohne ein Bewegen des Zwischendruckverdichters 35 zu behindern.

In Ausschnitt B der Fig. 8b ist das mechanische Verbindungselement 42 zwischen Deckelplatte 33 und Arbeitskolben 45 des Deckelplattenzylinders 44 dargestellt.

Das mechanische Verbindungselement 42 ist über eine Schraubverbindung am Arbeitskolben 45 fixiert. Der Arbeitskolben 45 ist an das Gelenklager 46 montiert, welches mit einer Kolbenstange 65 des Deckelplattenzylinders 44 verbunden ist. Die Deckelplatte 33 ist mit dem mechanischen Verbindungselement 42 fest und mit dem Deckelplattenzylinder 44 über das Gelenklager 46 kippbar verbunden.

Die Walze 48 ist so über der Deckelplatte 33 angeordnet, dass eine Höhendifferenz zwischen der Oberseite der Deckelplatte 33 und einem Mantel der Walze 48 einen Wert Δh1 annimmt, wenn die Deckelplatte 33 eben auf dem Fülldruckverdichter 34 aufliegt.

In den Fig. 9a bis 9g ist das Funktionsprinzip einer erfindungsgemäßen Paketierpresse 30 mit Deckelplatte 33 veranschaulicht.

In Fig. 9a ist die Paketierpresse 30 bei leicht vorgefahrener Deckelplatte 33 dargestellt.

Im normalen Betrieb der Paketierpresse 30 erfolgt das Vorfahren der Deckelplatte 33 beispielsweise, während sich der Fülldruckverdichter 34, der Zwischendruckverdichter 35, der Fertigdruckverdichter 36 und die Tür 37 in ihrer Ausgangsstellung befinden, und nachdem der Füllkasten 31 mit zu pressendem Material beschickt worden ist.

In der Ausgangsstellung ist der Fülldruckverdichter 34 ganz aus dem Füllkasten 31 herausgefahren, der Zwischendruckverdichter 35 sowie der Fertigdruckverdichter 36 sind ganz aus dem Presskasten 32 herausgefahren und die Tür 37 ist geschlossen. Im Füllkasten 31 befindet sich eine zur Herstellung eines Pakets geeignete Menge zu pressenden Materials.

Die Deckelplatte 33 wird vorgefahren, indem die Kolbenstange 65 des Deckelplattenzylinders 44 ausgefahren wird. Dadurch wird das mechanische Verbindungselement 42 und folglich die Deckelplatte 33 in Richtung Presskasten 32 geschoben.

In Fig. 9a ragt die Deckelplatte 33 horizontal über eine Oberkante des Fülldruckverdichters 34 hinaus, an der die Messer 51 angeordnet sind. Dadurch verschließt die Deckelplatte 33, die als Verschlussplatte ausgeführt ist, die Oberseite des Füllkastens 31 teilweise.

Die Deckelplatte 33 ist aber noch nicht so weit ausgefahren, dass sie nach unten kippt. Sie liegt also noch auf dem Fülldruckverdichter 34 auf und ist parallel zu dessen Oberseite ausgerichtet. Die Oberseite der Deckelplatte 33 liegt um eine Höhendifferenz Δh1 unter dem Mantel der Walze 48.

Die Deckelplatte 33 wird bei ihrer Bewegung vom Fülldruckverdichter 34 horizontal geführt. Ihre Unterseite schließt bündig mit den Messern 51 und mit der Oberseite des Fülldruckverdichters 34 ab, wodurch verhindert wird, dass zu pressendes Material zwischen die Messer 51 oder die Deckelplatte 33 und die Oberseite des Fülldruckverdichters 34 gelangt.

In Fig. 9b ist die Paketierpresse 30 mit etwas weiter ausgefahrener Deckelplatte 33 dargestellt. Die Deckelplatte 33 verschließt die Oberseite des Füllkastens 31 auch hier nur teilweise, aber weiter als in Fig. 9a. Die Deckelplatte 33 ist so weit ausgefahren, dass sie in eine Schräglage kippt.

Die Schräglage der Deckelplatte 33 stellt sich durch das Eigengewicht der Deckelplatte 33 ein, wenn ein Kräftemoment, dessen Angriffspunkt auf der Deckelplatte 33 von einer Kante der Messer 51 aus gesehen in Richtung Presskasten 32 liegt, größer ist als ein Kräftemoment, dessen Angriffspunkt auf der Deckelplatte 33 von der Kante der Messer 51 aus gesehen in Richtung Walze 48 liegt.

Befindet sich die Deckelplatte 33 in Schräglage, dann liegt sie nicht mehr planparallel auf dem Fülldruckverdichter 34 auf und wird beim Bewegen nicht mehr horizontal von dessen Oberseite geführt.

Stattdessen hebt sich ein dem Presskasten 32 abgewandtes Ende der Deckelplatte 33 vom Fülldruckverdichter 34 so weit nach oben ab, dass die Oberseite der Deckelplatte 33 den Mantel der Walze 48 berührt. Die Walze 48 begrenzt also das Kippen der Deckelplatte 33 und verhindert, dass die Deckelplatte 33 in den Füllkasten 31 fällt. Da die Deckelplatte 33 den Mantel der Walze 48 berührt, besteht zwischen der Deckelplatte 33 und der Walze 48 keine Höhendifferenz von Δh1 mehr.

Bei weiterem Bewegen der Deckelplatte 33 wird die Deckelplatte 33 von der Walze 48 und der Kante der Messer 51 geführt, welche als Loslager dienen und weitere vertikale Verschiebungen der Deckelplatte 33 sowie ein Hineinfallen der Deckelplatte 33 in den Füllkasten 31 verhindern.

Die Deckelplatte 33 wird weiterhin bündig über die Kante der Messer 51 geführt. Dadurch wird verhindert, dass zu pressendes Material zwischen die Deckelplatte 33 und die Oberseite der Messer 51 oder des Fülldruckverdichters 34 gelangt.

Aufgrund der Schräglage der Deckelplatte 33 dreht sich das Gelenklager 47 an der A-Säule des Deckelplattenzylinders 44 um einen Winkel β nach unten. Außerdem dreht sich das mechanische Verbindungselement 42 zwischen der Deckelplatte 33 und dem Arbeitskolben 45 um einen Winkel α. Eine Differenz zwischen dem Winkel α und dem Winkel β wird über das Gelenk 46 am Arbeitskolben 45 und an der Kolbenstange 65 des Deckelplattenzylinders 44 ausgeglichen.

In Fig. 9c ist die Paketierpresse 30 mit komplett ausgefahrener Deckelplatte 33 dargestellt. Der Deckelplattenzylinder 44 ist komplett ausgefahren. Die Anschläge 43 der Deckelplatte 33 treten in Kontakt mit den Anschlägen 56 des mechanischen Schermessersitzes 53 und gewährleisten so, dass das dem Presskasten 32 zugewandte Ende der Deckelplatte 33 beim Vorfahren des Deckelplattenzylinders 44 nicht in mechanischen Kontakt mit dem Zwischendruckverdichter 35 tritt.

Die Deckelplatte 33 kann beispielsweise schnell ausgefahren werden, um die zum Schließen der Oberseite des Füllkastens 31 benötigte Zeit zu reduzieren. Dies kann möglich sein, weil beim Vorfahren der Deckelplatte 33 kein zu pressendes Material komprimiert werden muss und die gesamte Leistung des Deckelplattenzylinders 44 deshalb zum Bewegen der Deckelplatte 33 genutzt werden kann.

Eine Geschwindigkeit, mit der die Deckelplatte 33 bewegt wird, kann beispielsweise über ein pro Zeiteinheit dem Deckelplattenzylinder 44 zugeführtes Volumen einer Hydraulikflüssigkeit (z.B. Öl) gesteuert werden.

Eine Steuerung der Paketierpresse 30 kann beispielsweise über Wegemesssysteme eine Position der Deckelplatte 33 erkennen. Kurz bevor die Deckelplatte 33 eine Endposition erreicht, kann die Geschwindigkeit der Deckelplatte 33 reduziert werden, um zu verhindern, dass die Anschläge 43 der Deckelplatte 33 und die Anschläge 56 des mechanischen Schermessersitzes 53 mit zu hoher Geschwindigkeit aufeinandertreffen.

Die Steuerung der Paketierpresse 30 kann über erhöhte Drücke an Druckbegrenzungsventilen erkennen, wann die Anschläge 43 der Deckelplatte 33 und die Anschläge 56 des mechanischen Schermessersitzes 53 in Kontakt treten, und daraufhin die Bewegung der Deckelplatte 33 beenden, beispielsweise indem dem Deckelplattenzylinder 44 keine Hydraulikflüssigkeit mehr zugeführt wird.

Auf ähnliche Weise kann die Bewegung der Deckelplatte 33 auch bei Erreichen einer Anfangsposition der Deckelplatte 33 gesteuert werden. Auch eine Bewegung des Fülldruckverdichters 34, des Zwischendruckverdichters 35, des Fertigdruckverdichters 36 und/oder der Tür 37 kann bei Erreichen einer Anfangsposition oder einer Endposition entsprechend gesteuert werden.

Die Anschläge 43 der Deckelplatte 33 sind justiersicher und können nach Belieben mit Unterlegblechen ausgerichtet werden. Da die Deckelplatte 33 in ausgefahrener Position eine Schräglage um den Winkel α aufweist, sind die Unterlegbleche keilförmig ausgestaltet.

Die Anschläge 43 der Deckelplatte 33 und die Anschläge 56 des mechanischen Schermessersitzes 53 sind dafür vorgesehen, dass die Deckelplatte 33 beim Ausfahren nicht mit dem Zwischendruckverdichter 35 in Kontakt tritt, sondern nach Erreichen der Endposition nicht weiter ausfahrbar ist und sich somit der Druck des Deckelplattenzylinders 44 erhöht, wodurch die Hubbewegung über ein Druckbegrenzungsventil unterbrochen wird.

Am Ende der Deckelplatte 33, welches dem Presskasten 32 zugewandt ist, ist eine trapezförmige Verschleißplatte 33a angebracht, und die Anschläge 43 der Deckelplatte 33 sind so eingestellt, dass die Verschleißplatte 33a der Deckelplatte 33 am Zwischendruckverdichter 35 anliegt. Dabei kann ein geringes Spiel, beispielsweise von wenigen Zehntelmillimetern, verhindern, dass die Deckelplatte 33 beim Vorfahren des Deckelplattenzylinders 44 einen Druck auf den Zwischendruckverdichter 35 mechanisch überträgt.

Damit kein zu pressendes Material zwischen eine Oberkante der Deckelplatte 33 und den Zwischendruckverdichter 35 gelangt, ist der Zwischendruckverdichter 35, im Gegensatz zur bekannten Scherpaketierpresse 1, um eine Höhendifferenz Δh2 in den Presskasten eingefahren, sodass eine Höhendifferenz Δh3 zwischen einer Unterseite des Zwischendruckverdichters 35 (bzw. einer Druckplatte 58 und/oder einer Verschleißplatte des Zwischendruckverdichters 35) und einer Unterseite der Deckelplatte 33 geringer ist als eine Stärke der Deckelplatte 33. Beträgt die Stärke der Deckelplatte 33 beispielsweise 50 Millimeter, dann kann die Höhendifferenz Δh3 zum Beispiel 20 Millimeter betragen.

Dadurch kann das dem Presskasten 32 zugewandte Ende der Deckelplatte 33 und/oder die daran angebrachte Verschleißplatte 33a mit einem geringen Spiel, beispielsweise von wenigen Zehntelmillimetern, am Zwischendruckverdichter 35 anliegen.

Die Deckelplatte 33 wird in dieser Position nicht mehr horizontal über die Oberseite des Fülldruckverdichters 34 geführt. Die Unterseite der Deckelplatte 33 liegt daher nicht planparallel auf der Oberseite des Fülldruckverdichters 34 auf. Das dem Presskasten 32 abgewandte Ende der Deckelplatte 33 hebt sich so weit von der Oberseite des Fülldruckverdichters 34 ab, dass die Oberseite der Deckelplatte 33 am Mantel der Walze 48 anliegt und die Höhendifferenz Δh1 zwischen dem Mantel der Walze 48 und der Oberseite der Deckelplatte 33 verschwindet.

Die Walze 48 und die Kante der Messer 51 des Fülldruckverdichters 34 dienen als Loslager zur Führung der Deckelplatte 33 und verhindern vertikale Verschiebungen der Deckelplatte 33 und ein Hineinfallen der Deckelplatte 33 in den Füllkasten 31. Dadurch, dass die Deckelplatte 33 bündig über die Kante der Messer 51 geführt wird, wird ferner verhindert, dass zu pressendes Material zwischen die Deckelplatte 33 und die Oberseite der Messer 51 oder des Fülldruckverdichters 34 gelangt.

In Fig. 9d ist die Paketierpresse 30 dargestellt, wobei die Deckelplatte 33 mit den Hydraulikpumpen 54 nach unten gedrückt wird.

Die Hydraulikpumpen 54 werden nach unten ausgefahren und über ein gekoppeltes Druckbegrenzungsventil gesteuert. Aufgrund der Schräglage der Deckelplatte 33 um den Winkel α neigen sich die Arbeitskolben 62 über die Gelenklager 63 der Hydraulikpumpen 54 bei Kontakt mit der Deckelplatte 33 und nehmen eine zur Oberseite der Deckelplatte 33 planparallele Endposition ein, in der die bündig auf der Deckelplatte 33 aufliegen.

Auf diese Weise wird die Deckelplatte 33 von den Hydraulikpumpen 54 nach unten in den Füllkasten 31 gedrückt. Dadurch wird verhindert, dass im Füllkasten 31 befindliches zu pressendes Material die Deckelplatte 33 nach oben drücken und zwischen die Oberseite des Fülldruckverdichters 34 und die Unterseite der Deckelplatte 33 gelangen kann.

Die Hydraulikpumpen 54 sind über ein gemeinsames Druckbegrenzungsventil gekoppelt, sodass sich eine A-Säule der Hydraulikpumpen 54 schließt und ein weiteres Ausfahren der Hydraulikpumpen 54 beendet wird, wenn der von den Hydraulikpumpen 54 aufgebrachte Druck einen vorbestimmten Wert erreicht.

Die Deckelplatte 33 wird weiterhin von der Walze 48 und von der Kante der Messer 51 geführt, welche als Loslager dienen und verhindern, dass die Deckelplatte 33 weiter vertikal verschoben wird oder in den Füllkasten 31 hineinfällt, wenn die Hydraulikpumpen 54 ausgefahren werden. Außerdem wird durch den bündigen Abschluss der Unterseite der Deckelplatte 33 mit der Kante der Messer 51 verhindert, dass zu pressendes Material zwischen die Deckelplatte 33 und die Oberseite der Messer 51 oder des Fülldruckverdichters 34 gelangt.

In Fig. 9e ist die Paketierpresse 30 mit teilweise vorgefahrenem Fülldruckverdichter 34 dargestellt.

Der Fülldruckverdichter 34 wird vorgefahren, wenn die Deckelplatte 33 komplett ausgefahren ist und die Oberseite des Füllkastens 31 verschließt, damit kein zu pressendes Material nach oben über den Fülldruckverdichter 34 hinausragen kann.

Der Fülldruckverdichter 34 wird dabei horizontal in Richtung des Presskastens 32 in den Füllkasten 31 hineinbewegt. Im Füllkasten 31 befindliches zu pressendes Material wird so horizontal in Richtung des Presskastens 32 gedrückt. Außerdem bewegt sich das zu pressende Material nach oben in Richtung der Deckelplatte 33.

Die Deckelplatte 33 wird weiterhin von der Walze 48 und von der Kante der Messer 51 geführt, welche als Loslager dienen und verhindern, dass die Deckelplatte 33 in den Füllkasten 31 fällt. Ferner verhindert ein bündiges Führen der Deckelplatte 33 über die Kante der Messer 51, dass zu pressendes Material zwischen die Deckelplatte 33 und die Oberseite der Messer 51 oder des Fülldruckverdichters 34 gelangt.

Wenn der Fülldruckverdichter 34 weiter in den Füllkasten 31 hineinbewegt wird, wird die Deckelplatte 33 vom Fülldruckverdichter 34 bzw. von der Kante der Messer 51 nach oben weiter aus dem Füllkasten 31 herausgedrückt. Dadurch verringert sich die Schräglage der Deckelplatte 33 und somit die Winkel α und β, die in Fig. 9b dargestellt sind. Auch erhöht sich ein Gegendruck auf die Arbeitskolben 62 der Hydraulikpumpen 54, die über ein gekoppeltes Druckbegrenzungsventil gesteuert werden. Durch den erhöhten Gegendruck öffnet sich die A-Säule der Hydraulikpumpen 54, wodurch die Hydraulikpumpen 54 teilweise nachgeben und zurückfahren.

Die über die Gelenklager 63 drehbaren Arbeitskolben 62 der Hydraulikpumpen 54 passen ihre Neigung an die geänderte Schräglage der Deckelplatte 33 an und liegen weiterhin planparallel auf der Oberseite der Deckelplatte 33 auf.

Der Höhenunterschied zwischen der Unterseite des Zwischendruckverdichters 35 (bzw. der Druckplatte 58 und/oder der Verschleißplatte des Zwischendruckverdichters 35) und der Unterseite der Deckelplatte 33, der bei komplett aus dem Füllkasten 31 herausgefahrenem Fülldruckverdichter 34 einen Wert Δh3 annimmt, wie in Fig. 9d dargestellt, nimmt nun einen Wert Δh4 an, wobei Δh4 kleiner als Δh3 ist.

In Fig. 9f ist die Paketierpresse 30 mit komplett ausgefahrenem Fülldruckverdichter 34 dargestellt.

Die Deckelplatte 33 wird weiterhin von der Walze 48 und der Kante der Messer 51 des Fülldruckverdichters 34 geführt, die als Loslager dienen. Die Unterseite der Deckelplatte 33 liegt bündig auf der Kante der Messer 51 des Fülldruckverdichters 34 auf, sodass kein zu pressendes Material zwischen die Deckelplatte 33 und die Oberseite der Messer 51 oder des Fülldruckverdichters 34 gelangt.

Die Verschleißplatte 33a der Deckelplatte 33 liegt, mit einem geringen Spiel von beispielsweise wenigen Zehntelmillimetern, an einer vertikalen Verschleißplatte 35a des Zwischendruckverdichters 35 an, damit kein zu pressendes Material zwischen die Deckelplatte 33 und den Zwischendruckverdichter 35 gelangt.

Durch das vollständige Ausfahren des Fülldruckverdichters 34 sind die Schräglage der Deckelplatte 33 und somit die in Fig. 9b dargestellten Winkel α und β verringert. Dadurch erhöht sich ein Gegendruck auf die Arbeitskolben 62 der Hydraulikpumpen 54. Die Hydraulikpumpen 54 werden über ein gekoppeltes Druckbegrenzungsventil gesteuert. Bei Verringerung der Schräglage der Deckelplatte 33 und dem daraus resultierendem erhöhten Gegendruck öffnen sich die A-Säulen der Hydraulikpumpen 54, sodass die Hydraulikpumpen 54 zurückfahren. Die Arbeitskolben 62 der Hydraulikpumpen 54 liegen dabei weiterhin planparallel auf der Oberseite der Deckelplatte 33 auf.

Die Höhendifferenz zwischen der Unterseite der Deckelplatte 33 und der Unterseite des Zwischendruckverdichters 35 (bzw. der Druckplatte 58 oder der Verschleißplatte des Zwischendruckverdichters 35), die bei teilweise ausgefahrenem Fülldruckverdichter 34 einen Wert Δh4 annimmt, wie in Fig. 9e dargestellt, nimmt bei komplett ausgefahrenem Fülldruckverdichter 34 einen Wert Δh5 an, wobei Δh5 kleiner als Δh4 ist.

Wenn der Fülldruckverdichter 34 vollständig ausgefahren ist und bündig mit der Deckelplatte 33 abschließt, dann ist zwischen der Oberseite der Deckelplatte 33 und der Unterseite der profillosen Verschleißplatte 55 des mechanischen Schermessersitzes 53 kein Spiel vorhanden.

In Fig. 9g ist eine Verschleißplatte 33a der Deckelplatte 33 in einer Detailansicht schematisch dargestellt.

Wenn die Deckelplatte 33 und der Fülldruckverdichter 34 ganz ausgefahren sind, schließt die Verschleißplatte 33a der Deckelplatte 33 bündig mit dem Fülldruckverdichter 34 (bzw. mit den Messer 51) ab.

Die Verschleißplatte 33a der Deckelplatte 33 ist an einem dem Presskasten 32 zugewandten Ende der Deckelplatte 33 über eine mechanische Schraubverbindung befestigt und ist aufgrund des Drehwinkels α der Deckelplatte 33 trapezförmig ausgestaltet.

Die Verschleißplatte 33a ist trapezförmig ausgestaltet, weil sie einen im Wesentlichen trapezförmigen Querschnitt aufweist. Eine Oberseite der Verschleißplatte 33a schließt planparallel an die Oberseite der Deckelplatte 33 an, und die Unterseite der Verschleißplatte 33a schließt planparallel an die Unterseite der Deckelplatte 33 an. Dadurch verlaufen die Oberseite und die Unterseite der Verschleißplatte 33a planparallel zueinander. Eine Kontaktfläche der Verschleißplatte 33a mit der Deckelplatte 33 verläuft senkrecht zur Oberseite und zur Unterseite der Verschleißplatte. Eine Stirnseite der Verschleißplatte 33a, die dem Presskasten 32 zugewandt ist, ist vertikal ausgerichtet, wenn die Deckelplatte 33 in ihre Endposition bewegt ist.

Der Zwischendruckverdichter 35 umfasst eine vertikale Verschleißplatte 35a, die an einer dem Füllkasten 31 zugewandten Seite des Zwischendruckverdichters 35 angebracht ist.

Die Stirnseite der Verschleißplatte 33a der Deckelplatte 33 und eine Außenseite der vertikalen Verschleißplatte 35a des Zwischendruckverdichters 35 weisen ein zueinander komplementäres Nut-Feder-Profil auf, wie im rechten Teil von Fig. 9g dargestellt ist. Dadurch greifen die Verschleißplatte 33a der Deckelplatte 33 und die vertikale Verschleißplatte 35a des Zwischendruckverdichters 35 ineinander, sodass die Verschleißplatte 33a der Deckelplatte 33 vertikal geführt wird.

Die Nuten und Federn des Nut-Feder-Profils können beispielsweise trapezförmig ausgestaltet sein.

In der Endposition der Deckelplatte 33 liegt die Stirnseite der Verschleißplatte 33a der Deckelplatte 33 an der vertikalen Verschleißplatte 35a des Zwischendruckverdichters 35 an und wird von dieser nur durch ein kleines Spiel, beispielsweise von wenigen Millimetern, getrennt. Das Spiel ermöglicht, dass die Deckelplatte 33 eine Bewegung des Zwischendruckverdichters 35 nicht behindert.

Wenn der Zwischendruckverdichter 35 in den Presskasten 32 hineinbewegt wird, gleiten die Verschleißplatte 33a der Deckelplatte 33 und die vertikale Verschleißplatte 35a des Zwischendruckverdichters 35 aneinander. Auf diese Weise wird die Deckelplatte 33 vertikal an der Verschleißplatte 35a des Zwischendruckverdichters 35 geführt.

Dadurch kann in manchen Ausführungsbeispielen verhindert werden, dass zu pressendes Material zwischen die Deckelplatte 33 (bzw. die Verschleißplatte 33a der Deckelplatte 33) und den Zwischendruckverdichter 35 (bzw. die vertikale Verschleißplatte 35a des Zwischendruckverdichters 35) gelangt.

Auf diese Weise kann eine planparallele und bündige Führung der Deckelplatte 33 in vertikaler Richtung möglich sein.

In Fig. 10 ist ein Ausführungsbeispiel der Paketierpresse 30 mit Mitteln zur Ausrichtung und Sicherung des Bodens 38 des Füllkastens 31 veranschaulicht.

Damit der Fülldruckverdichter 34 kippmomentsicher geführt werden kann, ist der Boden 38 des Füllkastens 31 der Paketierpresse 30 durch verschiedene Bauelemente ausgerichtet und gesichert.

Unter dem Boden 38 des Füllkastens 31 sind Traversen 66 quer zur Bewegungsrichtung des Fülldruckverdichters 34 angeordnet und durch Schraubverbindungen mit dem Boden 38 verbunden.

Durch die Schraubverbindungen kann der Boden 38 des Füllkastens 31 in vertikaler Richtung justiert werden.

Außerdem ist am Ende des Füllkastens 31, welches dem Presskasten 32 zugewandt ist, eine weitere Traverse 67 angeordnet, die im unteren Teil von Fig. 10 detailliert dargestellt ist.

Die Traverse 67 wirkt einem Kippmoment entgegen, das auftreten kann, wenn der Fülldruckverdichter 34 in den Füllkasten 31 hineinbewegt wird, und ermöglicht mithilfe von Unterlegblechen ein präzises Einstellen der Kante der Messer 51 des Fülldruckverdichters 34, der Deckelplatte 33 und der profillosen Verschleißplatte 55 des mechanischen Schermessersitzes 53 in vertikaler Richtung.

Damit eine Lage der Kante der Messer 51 des Fülldruckverdichters 34, der Deckelplatte 33 und der profillosen Verschleißplatte 55 des mechanischen Schermessersitzes 53 exakt ausgerichtet werden kann, wird die Traverse 67 an beiden Enden mit jeweils zwei Lochkeilen 68 vertikal justiert.

Die Lochkeile 68 werden über eine vertikale Gewindestange 69 mit Kontermuttern 70 sowie über eine horizontale Gewindestange 71 fixiert.

Zur weiteren Sicherung des Bodens 38 des Füllkastens 31 sind unter der Traverse 67 außerdem zwei spitz zulaufende Vierkanteisen 72 angeordnet. Die Vierkanteisen 72 sind über je eine Gewindestange 73 justierbar und werden mit einem Keil 74 fixiert, der zu einem Ständer der Paketierpresse 30 gehört.

Ein Zusammenspiel der Traversen 66, der Traverse 67, der Lochkeile 68, der vertikalen Gewindestangen 69 mit Kontermuttern 70, der horizontalen Gewindestangen 71, der Vierkanteisen 72, der Gewindestangen 73 und des Keils 74 ermöglicht ein präzises Ausrichten des Fülldruckverdichters 34.

Der Fülldruckverdichter 34 kann in manchen Ausführungsbeispielen unter Verwendung von trapezförmigen Verschleißplatten in einem vertikalen Schwebezustand gehalten und lediglich horizontal geführt werden. Dadurch können bei manchen Ausführungsbeispielen geringere Verschleißerscheinungen auftreten.

In Fig. 11 ist ein vertikaler Versatz zwischen dem Boden 38 des Füllkastens 31 und dem Boden 40 des Presskastens 32 dargestellt. Der Boden 40 des Presskastens 32 ist gegenüber dem Boden 38 des Füllkastens 31 nach unten versetzt.

Im Ausschnitt A von Fig. 11 ist eine Paketkammer 75 veranschaulicht. Die Paketkammer 75 ist ein Abschnitt des Presskastens 32, in dem ein fertig gepresstes Paket liegt. Sie wird begrenzt vom Fülldruckverdichter 34 (bzw. von der Druckplatte 49 und/oder der Verschleißplatte des Fülldruckverdichters 34), von der Stirnwand 41 des Presskastens 32, vom Zwischendruckverdichter 35 (bzw. von der Druckplatte 58 und/oder der Verschleißplatte des Zwischendruckverdichters 35), vom Boden 40 des Presskastens 32, vom Fertigdruckverdichter 36 (bzw. von der Druckplatte und/oder der Verschleißplatte des Fertigdruckverdichters 36) und von der Tür 37.

Durch den vertikalen Versatz des Bodens 40 des Presskastens 32 gegenüber dem Boden 38 des Füllkastens 31 wird ein fertig gepresstes Paket beim Ausstoßen geführt. Dadurch kann verhindert werden, dass sich das Paket beim Ausstoßen verkeilt und dadurch das Ausstoßen behindert.

Bei einer Paketbreite von 400 Millimetern und einer Pakethöhe von 400 Millimetern, wie beim vorliegenden Ausführungsbeispiel, kann der vertikale Versatz zwischen dem Boden 40 des Presskastens 32 und dem Boden 38 des Füllkastens 31 beispielsweise 40 Millimeter betragen.

Aufgrund des vertikalen Versatzes zwischen dem Boden 40 des Presskastens 32 und dem Bodenabschnitt 38 des Füllkastens 31 wird die Druckplatte 49 des Fülldruckverdichters 34 nicht benötigt, um das Paket beim Ausstoßen zu führen.

Deshalb kann der Fülldruckverdichter 34 bereits zurückgefahren werden, sobald das Paket fertig gepresst ist, beispielsweise während eine Druckentlastung des Zwischendruckverdichters 35 und/oder des Fertigdruckverdichters 36 erfolgt und/oder während die Tür 37 geöffnet wird.

Beim Zurückfahren des Fülldruckverdichters 34 bleibt die Deckelplatte 33 zunächst komplett ausgefahren. Sobald der Fülldruckverdichter 34 so weit zurückgefahren ist, dass die Deckelplatte 33 nicht mehr vom Fülldruckverdichter 34 an den mechanischen Schermessersitz 53 gedrückt wird, kann die Deckelplatte 33 zusammen mit dem Fülldruckverdichter 34 zurückgefahren werden. Die Deckelplatte 33 kann dabei von den Messern 51 des Fülldruckverdichters 34 geführt werden.

Im vorliegenden Ausführungsbeispiel wird Hydraulikflüssigkeit (z.B. Hydrauliköl), die beim Zurückfahren des Fülldruckverdichters 34 und der Deckelplatte 33 aus dem Fülldruckzylinder 52 und aus dem Türzylinder 61 gedrückt wird, nicht in einen Hydrauliktank rückgespeist, sondern mittels hydraulischer Kopplung, also einer zwangsläufigen vorbestimmten Übernahme von Hydraulikflüssigkeit, zum Öffnen der Tür 37 und zum Ausstoßen des Pakets durch den Fertigdruckverdichter 36 verwendet, indem sie in den Türzylinder 61 bzw. in den Fertigdruckzylinder 60 gespeist wird.

Entsprechend ist es vorliegend möglich, dass parallel zu einem Arbeitsschritt, in dem Zwischendruckzylinder 57 und Fertigdruckzylinder 60 entlastet werden und die Tür 37 geöffnet wird, der Fülldruckzylinder 52 eingefahren und so der Fülldruckverdichter 34 aus dem Füllkasten 31 herausbewegt wird. Zudem ist es vorliegend möglich, dass parallel zu einem Arbeitsschritt, in dem ein Paket durch Ausfahren des Fertigdruckzylinders 60 mit dem Fertigdruckverdichter 36 durch die Tür 37 aus der Paketkammer 75 ausgestoßen wird, der Fülldruckzylinder 52 und der Deckelplattenzylinder 44 eingefahren und somit Fülldruckverdichter 34 und Deckelplatte 33 in ihre Ausgangsposition zurückbewegt werden.

Im vorliegenden Ausführungsbeispiel kann der Füllkasten 31 erneut beschickt werden, sobald die Deckelplatte 33 und der Fülldruckverdichter 34 in ihre Ausgangsposition zurückbewegt worden sind. Da die Deckelplatte 33 und der Fülldruckverdichter 34 schon in ihre Ausgangsposition bewegt werden, während das Paket noch vom Fertigdruckverdichter 36 ausgestoßen wird, ist eine erneute Beschickung des Füllkastens 31 mit zu pressendem Material bereits möglich, wenn der Zwischendruckverdichter 35, der Fertigdruckverdichter 36 und/oder die Tür 37 noch nicht in ihre Ausgangsposition zurückgefahren sind, beispielsweise während der Zwischendruckverdichter 35 und der Fertigdruckverdichter 36 noch aus dem Presskasten 32 herausbewegt werden und die Tür 37 noch geschlossen wird.

Die Deckelplatte 33 kann wieder ausgefahren werden, damit sie die Oberseite des Füllkastens 31 verschließt, sobald die Beschickung des Füllkastens 31 abgeschlossen ist, auch wenn der Zwischendruckverdichter 35, der Fertigdruckverdichter 36 und/oder die Tür 37 ihre Ausgangsposition noch nicht erreicht haben. Mit dem erneuten Ausfahren der Deckelplatte 33 beginnt ein neuer Pressvorgang.

Auf diese Weise kann erreicht werden, dass die Anzahl an Paketen, die pro Zeiteinheit mit der erfindungsgemäßen Paketierpresse 30 hergestellt werden können, gegenüber der bekannten Scherpaketierpresse 1 nicht erniedrigt ist, obwohl die Paketierpresse 30 zum Bewegen der Deckelplatte 33 zusätzliche Arbeitsschritte benötigt.

Im vorliegenden Ausführungsbeispiel einer Paketierpresse 30 wird durch die Deckelplatte 33 verhindert, dass zu pressendes Material über den Fülldruckverdichter 34 übersteht und abgeschnitten werden muss. Deshalb ist die Paketierpresse 30 auch zum Paketieren von hochfestem Material geeignet, das zu fest ist, um geschnitten zu werden. Die Messer 51 des Fülldruckverdichters 34 dienen in diesem Ausführungsbeispiel nur zur Führung der Deckelplatte 33 und zum bündigen Abschließen des Fülldruckverdichters 34 mit der Deckelplatte 33.

Im Folgenden wird unter Bezugnahme auf Fig. 12 bis 17 ein erfindungsgemäßes Verfahren zum Paketieren verformbaren Materials mit einer erfindungsgemäßen Paketierpresse 30 beschrieben.

Das vorliegende Ausführungsbeispiel eines Verfahrens basiert auf einem Arbeitstaktzyklus, der wiederholt durchlaufen wird. Im Arbeitstaktzyklus werden Arbeitstakte in einer vorbestimmten Reihenfolge hintereinander ausgeführt. Jeder Arbeitstakt umfasst wenigstens einen Arbeitsschritt der Paketierpresse 30. In manchen Arbeitstakten wird ein Arbeitsschritt ausgeführt. In manchen Arbeitstakten werden mehrere, beispielsweise zwei oder drei, Arbeitsschritte parallel ausgeführt.

In einem ersten Arbeitstakt wird die Paketierpresse 30 mit zu pressendem Material beschickt. Dabei befinden sich die Deckelplatte 33 und der Fülldruckverdichter 34 in ihrer Ausgangsstellung. Der Fülldruckverdichter 34 ist vollständig aus dem Füllkasten 31 herausgefahren. Die Deckelplatte 33 ist vollständig zurückgefahren, sodass die Oberseite des Füllkastens 31 geöffnet ist, und liegt flach auf dem Fülldruckverdichter 34. Zu pressendes Material wird von oben durch die Oberseite des Füllkastens 31 in den Füllkasten 31 eingefüllt.

Ein beispielhafter Zustand der Paketierpresse 30 während des ersten Arbeitstaktes ist in Fig. 8a und 8b dargestellt, wobei der Übersichtlichkeit halber auf eine Darstellung des zu pressenden Materials verzichtet wurde.

Hat die Paketierpresse 30 den Betrieb gerade neu aufgenommen und durchläuft einen ersten Arbeitstaktzyklus seit Inbetriebnahme, dann befinden sich der Zwischendruckverdichter 35, der Fertigdruckverdichter 36 und die Tür 37 ebenfalls in ihrem Ausgangszustand. Der Zwischendruckverdichter 35 und der Fertigdruckverdichter 36 sind vollständig aus dem Presskasten 32 herausgefahren; die Tür 37 ist geschlossen.

Hat die Paketierpresse 30 hingegen gerade ein Paket gepresst und ausgestoßen, durchläuft also nicht den ersten Arbeitstaktzyklus seit Inbetriebnahme, dann haben der Zwischendruckverdichter 35, der Fertigdruckverdichter 36 und/oder die Tür 37 ihre Ausgangsposition möglicherweise noch nicht erreicht. Der Zwischendruckverdichter 35 und der Fertigdruckverdichter 36 können dann noch aus dem Presskasten 32 herausgefahren werden; die Tür 37 kann noch geschlossen werden.

Ist der Füllkasten 31 fertig beschickt, dann kann ein zweiter Arbeitstakt der Paketierpresse 30 ausgeführt werden. Der Füllkasten 31 ist beispielsweise fertig beschickt, wenn sich genug zu pressendes Material im Füllkasten 31 befindet, um daraus ein Paket mit vorbestimmten Maßen herzustellen.

Im zweiten Arbeitstakt der Paketierpresse 30 wird die Deckelplatte 33 in Richtung des Presskastens 32 bewegt, um die Oberseite des Füllkastens 31 zu verschließen.

Die Deckelplatte 33 wird vom Deckelplattenzylinder 44 in Richtung des Presskastens 32 geschoben. Dabei gleitet sie anfangs flach auf der Oberseite des Fülldruckverdichters 34 und kippt dann nach unten in den Füllkasten 31. Die Walze 48 verhindert, dass die Deckelplatte 33 zu weit in den Füllkasten 31 fällt. Die Deckelplatte 33 gerät so in eine Schräglage und wird bei ihrer weiteren Bewegung von der Walze 48 und den Messern 51 des Fülldruckverdichters 34 geführt.

Eine Endposition der Deckelplatte 33 ist erreicht, wenn die Anschläge 43 der Deckelplatte 33 und die Anschläge 56 des mechanischen Schermessersitzes 53 aufeinander treffen und ein weiteres Vorfahren der Deckelplatte 33 verhindern.

Beispielhafte Zustände der Paketierpresse 30 während des zweiten Arbeitstaktes sind in Fig. 9a bis 9d dargestellt.

Hat die Deckelplatte 33 ihre Endposition erreicht, dann ist die Oberseite des Füllkastens 31 verschlossen und ein dritter Arbeitstakt der Paketierpresse 30 kann ausgeführt werden.

In Fig. 12 ist eine erfindungsgemäße Paketierpresse 30 während eines dritten Arbeitstaktes dargestellt.

Im dritten Arbeitstakt wird der Fülldruckverdichter 34 vom Fülldruckzylinder 52 in den Füllkasten 31 hineinbewegt.

Im Füllkasten 31 befindliches und zu pressendes Material wird dabei vom Fülldruckverdichter 34 in den Presskasten 32 geschoben und komprimiert. Weil die Deckelplatte 33 die Oberseite des Füllkastens 31 verschließt, kann das zu pressende Material nicht nach oben über den Fülldruckverdichter 34 hinausragen und eine Bewegung des Fülldruckverdichters 34 behindern. Deshalb entfällt die Notwendigkeit, zu pressendes Material zu schneiden, sodass auch hochfestes Material gepresst werden kann, das zu fest ist, um geschnitten zu werden.

Außerdem liegt die Deckelplatte 33 bündig auf den Messern 51 des Fülldruckverdichters 34 auf, damit kein zu pressendes Material zwischen die Oberseite des Fülldruckverdichters 34 und die Deckelplatte 33 gelangen kann.

Das zu pressende Material übt beim Vorfahren des Fülldruckverdichters 34 eine nach oben gerichtete Druckkraft auf die Deckelplatte 33 aus. Würde die Deckelplatte 33 durch diese Druckkraft nach oben gedrückt, dann entstünde ein Spalt zwischen den Messern 51 und der Deckelplatte 33, durch den zu pressendes Material gelangen und eine Bewegung der Deckelplatte 33 und/oder des Fülldruckverdichters 34 behindern könnte.

Um dies zu verhindern, wird bei diesem Ausführungsbeispiel die Deckelplatte 33 von den Arbeitskolben 62 der Hydraulikpumpen 54 nach unten gedrückt. So liegt die Deckelplatte 33 fest auf den Messern 51 auf, und kein zu pressendes Material kann zwischen die Deckelplatte 33 und die Messer 51 gelangen.

Wenn der Fülldruckverdichter 34 weiter in den Füllkasten 31 hineinbewegt wird, dann drückt der Fülldruckverdichter 34 dabei die Deckelplatte 33 weiter nach oben, wodurch ein Druck auf die Hydraulikpumpen 54 erhöht wird. Die Hydraulikpumpen 54 sind über ein gemeinsames Druckbegrenzungsventil gekoppelt, sodass die Arbeitskolben 62 ab einem vorbestimmten Druck nachgeben. So kann die Deckelplatte 33 mit den Arbeitskolben 62 nach unten in den Füllkasten 31 gedrückt werden, ohne dass eine Bewegung des Fülldruckverdichters 34 behindert wird.

In Fig. 13 ist die Paketierpresse 30 nach dem dritten Arbeitstakt dargestellt.

Der Fülldruckverdichter 34 hat seine Endposition erreicht, in der er den Füllkasten 31 vollständig ausfüllt und bündig mit der Grenze zwischen dem Füllkasten 31 und dem Presskasten 32 abschließt. Die Deckelplatte 33 bleibt ausgefahren und liegt nun wieder auf dem Fülldruckverdichter 34 auf. Der Zwischendruckverdichter 35 und der Fertigdruckverdichter 36 sind aus dem Presskasten 32 herausgefahren. Die Tür 37 ist geschlossen.

Das zu pressende Material befindet sich im Presskasten 32 und wird zwischen dem Fülldruckverdichter 34 und der Stirnwand 41 des Presskastens 32 auf eine Breite zusammengedrückt, die der Breite eines fertigen Pakets entspricht.

Nach dem dritten Arbeitstakt wird ein vierter Arbeitstakt der Paketierpresse 30 ausgeführt.

Im vierten Arbeitstakt wird der Zwischendruckverdichter 35 vom Zwischendruckzylinder 57 bis zu einer Endposition nach unten in den Presskasten 32 hineinbewegt. Die Endposition ist erreicht, wenn die Anschläge 59 des Zwischendruckverdichters 35 ein Gehäuse des Presskastens 32 berühren.

Dadurch wird das zu pressende Material zwischen dem Zwischendruckverdichter 35 (bzw. der Druckplatte 58 oder der Verschleißplatte des Zwischendruckverdichters 35) und dem Boden 40 des Presskastens 32 auf eine Höhe zusammengedrückt, die der Höhe eines fertigen Pakets entspricht.

In Fig. 14 ist die Paketierpresse 30 nach dem vierten Arbeitstakt dargestellt.

Die Deckelplatte 33 und der Fülldruckverdichter 34 bleiben ausgefahren. Der Zwischendruckverdichter 35 ist in den Presskasten 32 hineingefahren. Der Fertigdruckverdichter 36 ist aus dem Presskasten 32 herausgefahren. Die Tür 37 ist geschlossen.

Nach dem vierten Arbeitstakt wird ein fünfter Arbeitstakt der Paketierpresse 30 ausgeführt.

Im fünften Arbeitstakt wird der Fertigdruckverdichter 36 vom Fertigdruckzylinder 60 in den Presskasten 32 hineinbewegt, bis der Fertigdruckverdichter 36 an die Paketkammer 75 grenzt.

Dadurch wird das zu pressende Material zwischen dem Fertigdruckverdichter 36 (bzw. der Druckplatte und/oder der Verschleißplatte des Fertigdruckverdichters 36) und der Tür 37 auf eine Länge zusammengedrückt, die der Länge eines fertigen Pakets entspricht.

In Fig. 15 ist die Paketierpresse 30 nach dem fünften Arbeitstakt dargestellt.

Die Deckelplatte 33 und der Fülldruckverdichter 34 bleiben ausgefahren. Der Zwischendruckverdichter 35 ist in den Presskasten 32 hineingefahren. Der Fertigdruckverdichter 36 ist bis zur Paketkammer 75 in den Presskasten 32 hineingefahren. Die Tür 37 ist geschlossen.

Nach dem fünften Arbeitstakt wird ein sechster Arbeitstakt der Paketierpresse 30 ausgeführt.

Im sechsten Arbeitstakt erfolgt zunächst eine Druckentlastung des Fülldruckzylinders 52, des Zwischendruckzylinders 57 und des Fertigdruckzylinders 60. Nach der Druckentlastung liegt das zu pressende Material als fertiges Paket mit den endgültigen Abmessungen in der Paketkammer 75.

Nach der Druckentlastung wird die Tür 37 vom Türzylinder 61 geöffnet, beispielsweise indem sie nach oben gehoben wird.

Im vorliegenden Ausführungsbeispiel beginnt nach der Druckentlastung außerdem der Fülldruckzylinder 52, den Fülldruckverdichter 34 teilweise aus dem Füllkasten 31 heraus zu bewegen.

Das Öffnen der Tür 37 und das teilweise Zurückbewegen des Fülldruckverdichters 34 kann beispielsweise gleichzeitig und mittels hydraulischer Kopplung erfolgen. Das heißt, dass Hydraulikflüssigkeit (z.B. Hydrauliköl), das beim Zurückbewegen des Fülldruckverdichters 34 aus dem Fülldruckzylinder 52 gedrückt wird, dem Türzylinder 61 zugeführt wird und dort bewirkt, dass die Tür 37 geöffnet wird.

In Fig. 16 ist die Paketierpresse 30 nach dem sechsten Arbeitstakt dargestellt.

Die Deckelplatte 33 bleibt geschlossen und ist teilweise in den Füllkasten 31 gekippt, wobei eine Schräglage der Deckelplatte 33 durch die Messer 51 des Fülldruckverdichters 34 und die Walze 48 bestimmt wird. Der Fülldruckverdichter 34 ist teilweise aus dem Füllkasten 31 herausgefahren. Der Zwischendruckverdichter 35 ist in den Presskasten 32 hineingefahren. Der Fertigdruckverdichter 36 ist bis zur Paketkammer 75 in den Presskasten 32 hineingefahren. Die Tür 37 ist geöffnet.

Nach dem sechsten Arbeitstakt wird ein siebter Arbeitstakt der Paketierpresse 30 ausgeführt.

Im siebten Arbeitstakt wird das Paket aus der Paketierpresse 30 ausgestoßen. Dazu wird der Fertigdruckverdichter 36 vom Fertigdruckzylinder 60 mindestens bis zur Tür 37 in den Presskasten 32 hineinbewegt. Dabei schiebt der Fertigdruckverdichter 36 das Paket durch die Tür 37 aus dem Presskasten 32.

Im vorliegenden Ausführungsbeispiel wird im siebten Arbeitstakt auch der Fülldruckverdichter 34 vom Fülldruckzylinder 52 vollständig aus dem Füllkasten 31 heraus in seine Ausgangsposition bewegt. Zudem wird die Deckelplatte 33 vom Deckelplattenzylinder 44 in ihre Ausgangsposition bewegt, sodass sie die Oberseite des Füllkastens 31 öffnet. Die Deckelplatte 33 wird dabei von der Walze 48 und den Messern 51 des Fülldruckverdichters 34 geführt.

Im vorliegenden Ausführungsbeispiel erfolgt das Ausstoßen des Pakets, das Zurückbewegen des Fülldruckverdichters 34 und das Zurückbewegen der Deckelplatte 33 gleichzeitig und mittels hydraulischer Kopplung. Das heißt, dass Hydraulikflüssigkeit (z.B. Hydrauliköl), die beim Zurückbewegen der Deckelplatte 33 und des Fülldruckverdichters 34 aus dem Deckelplattenzylinder 44 und/oder dem Fülldruckzylinder 52 gedrückt wird, dem Fertigdruckzylinder 60 zugeführt wird, und dort bewirkt, dass der Fertigdruckverdichter 36 weiter in den Presskasten 32 hineinbewegt wird.

Der Fülldruckverdichter 34 steht beim Ausstoßen des Pakets nicht zur Führung des Pakets zur Verfügung, weil er bereits aus dem Füllkasten 31 herausbewegt wird. Um zu verhindern, dass sich das Paket beim Ausstoßen verkeilt und das Ausstoßen dadurch behindert, wird das Paket beim Ausstoßen am vertikalen Versatz zwischen dem Boden 38 des Füllkastens 31 und dem Boden 40 des Presskastens 32 geführt.

In Fig. 17 ist die Paketierpresse 30 nach dem siebten Arbeitstakt dargestellt.

Die Deckelplatte 33 ist in ihre Ausgangsposition zurückbewegt, sodass die Oberseite des Füllkastens 31 geöffnet ist, und liegt auf dem Fülldruckverdichter 34. Der Fülldruckverdichter 34 ist aus dem Füllkasten 31 heraus in seine Ausgangsposition bewegt. Der Zwischendruckverdichter 35 ist in den Presskasten 32 hineingefahren. Der Fertigdruckverdichter 36 ist mindestens bis zur Tür 37 in den Presskasten 32 hineingefahren. Die Tür 37 ist geöffnet. Das Paket ist aus der Paketierpresse 30 ausgestoßen.

Im vorliegenden Ausführungsbeispiel wird nach dem siebten Arbeitstakt wieder der erste Arbeitstakt ausgeführt.

Im ersten Arbeitstakt werden der Zwischendruckverdichter 35 und der Fertigdruckverdichter 36 aus dem Presskasten 32 heraus in ihre Ausgangsposition bewegt; die Tür 37 wird geschlossen.

Außerdem wird der Füllkasten 31 erneut mit zu pressendem Material beschickt. Damit kein zu pressendes Material hinter den Fertigdruckverdichter 36 fällt und das Zurückbewegen des Fertigdruckverdichters 36 behindert, ist der Fertigdruckverdichter 36 so lang ausgeführt, dass im Presskasten 32 kein Hohlraum hinter dem Fertigdruckverdichter 36 entsteht.

In manchen Ausführungsbeispielen wird zwischen dem siebten Arbeitstakt und dem ersten Arbeitstakt ein achter Arbeitstakt ausgeführt.

Im achten Arbeitstakt werden der Zwischendruckverdichter 35 und der Fertigdruckverdichter 36 aus dem Presskasten 32 heraus in ihre Ausgangsposition bewegt; die Tür 37 wird geschlossen.

Nach dem achten Arbeitstakt wird der erste Arbeitstakt ausgeführt.

In manchen Ausführungsbeispielen kann der Füllkasten 31 sowohl während des achten Arbeitstaktes als auch während des ersten Arbeitstaktes mit zu pressendem Material beschickt werden. Dadurch steht für die Beschickung des Füllkastens 31 mehr Zeit zur Verfügung.

In manchen Ausführungsbeispielen, beispielsweise wenn der Fertigdruckverdichter 36 so kurz ausgeführt ist, dass hinter dem Fertigdruckverdichter 36 ein Hohlraum im Presskasten 32 entstehen kann, kann die Beschickung des Füllkastens 31 nicht im achten Arbeitstakt, sondern nur im ersten Arbeitstakt erfolgen. So kann verhindert werden, dass zu pressendes Material in den Hohlraum hinter dem Fertigdruckverdichter 36 gelangt und ein Zurückbewegen des Fertigdruckverdichters 36 behindert.

Mit dem erfindungsgemäßen Verfahren, das anhand der Figuren 12 bis 17 beschrieben worden ist, ist es möglich, hochfestes Material, das nicht geschnitten werden kann, zu einem Paket zu pressen, weil zu pressendes Material im erfindungsgemäßen Verfahren nicht geschnitten werden muss.

Durch gleichzeitiges Ausführen mehrerer Arbeitsschritte in einem Arbeitstakt kann erreicht werden, dass die Dauer eines Arbeitstaktzyklusdurchlaufs gegenüber der bekannten Scherpaketierpresse 1 nicht erhöht ist, obwohl für die Bewegung der Deckelplatte 33 zusätzliche Arbeitsschritte nötig sind. In manchen Ausführungsbeispielen ist die Dauer eines Arbeitstaktzyklusdurchlaufs gegenüber der Scherpaketierpresse 1 sogar erniedrigt.

Manche Ausführungsbeispiele der vorliegenden Erfindung betreffen eine Paketierpresse 30, die in einem ersten Betriebsmodus und in einem zweiten Betriebsmodus betrieben werden kann.

Im ersten Betriebsmodus arbeitet die Paketierpresse 30 als Scherpaketierpresse. Dieser Betriebsmodus ist zum Paketieren von leicht verformbarem Material vorgesehen, das mit den Messern 51 des Fülldruckverdichters 34 geschnitten werden kann.

Im ersten Betriebsmodus wird die Deckelplatte 33 nicht bewegt, sondern verbleibt in ihrer Ausgangsposition. Zu pressendes Material, das über den Fülldruckverdichter 34 aus dem Füllkasten 31 hinausragt, wird von den Messern 51 abgeschnitten.

Im zweiten Betriebsmodus arbeitet die Paketierpresse 30 als Paketierpresse, die zu pressendes Material nicht schneidet, sondern mithilfe der Deckelplatte 33 verhindert, dass zu pressendes Material über den Fülldruckverdichter 34 hinausragt. Dieser Betriebsmodus ist zum Paketieren von hochfestem Material vorgesehen, das nicht geschnitten werden kann, und entspricht dem oben dargestellten Verfahren.

Beim Wechsel des Betriebsmodus der Paketierpresse 30 zwischen dem ersten Betriebsmodus und dem zweiten Betriebsmodus können bauliche Veränderungen an der Paketierpresse 30 nötig sein. Die Paketierpresse 30 kann umrüstbar ausgestaltet sein, sodass die baulichen Veränderungen für einen Wechsel zwischen dem ersten Betriebsmodus und dem zweiten Betriebsmodus möglich sind. Die Paketierpresse 30 kann so ausgestaltet sein, dass die baulichen Veränderungen mit möglichst geringem Aufwand durchgeführt werden können.

Im Folgenden werden anhand der Figuren 18 bis 20 bauliche Veränderungen an der Paketierpresse 30 beschrieben, die bei einem Wechsel des Betriebsmodus zwischen dem ersten Betriebsmodus und dem zweiten Betriebsmodus bei manchen Ausführungsbeispielen erforderlich sein können.

In Fig. 18 ist der mechanische Schermessersitz 23 der bekannten Scherpaketierpresse 1 dargestellt, um bauliche Unterschiede zwischen der bekannten Scherpaketierpresse 1 und der erfindungsgemäßen Paketierpresse 30 zu veranschaulichen.

An einer Unterseite des mechanischen Schermessersitzes 23 sind die Schermesser 11 mit den Sackschrauben 24 und den zugehörigen Kontermuttern 25 angeschraubt. Außerdem ist an der Unterseite des mechanischen Schermessersitzes 23 eine Verschleißplatte 26 angebracht.

Die Schermesser 11 sind zum Abschneiden zu pressenden Materials vorgesehen, das über den Fülldruckverdichter 4 hinausragt. Die Verschleißplatte 26 ist dazu vorgesehen, zu verhindern, dass zu pressendes Material hinter den Schermessern 11 erneut über den Fülldruckverdichter 4 hinausragt.

Die Scherpaketierpresse 1 weist außerdem zwei Führungsleisten 10 und einen Abstreifer 12 auf.

Die Führungsleisten 10 sind für eine horizontale Führung des Fülldruckverdichters 4 vorgesehen.

Der Abstreifer 12 ist dazu vorgesehen, zu pressendes Material, das auf der Oberseite des Fülldruckverdichters 4 liegt, in den Füllkasten 2 abzustreifen. Zu pressendes Material, das an der Schneidkante 28 zwischen den Schermessern 11 und den Messern 29 abgeschnitten wird, bleibt auf der Oberseite des Fülldruckverdichters 4 liegen und wird beim Zurückbewegen des Fülldruckverdichters 4 vom Abstreifer 12 in den Füllkasten 2 abgestreift.

In Fig. 19 ist der mechanische Schermessersitz 53 der Paketierpresse 30 mit den baulichen Veränderungen für den ersten Betriebsmodus dargestellt, in dem die Paketierpresse 30 als Scherpaketierpresse betrieben wird.

An der Unterseite des mechanischen Schermessersitzes 53 sind Schermesser 76 montiert. Die Schermesser 76 sind mit Sackschrauben 77 und entsprechenden Kontermuttern 78 am mechanischen Schermessersitz 53 befestigt.

Die Höhe der Schermesser 76 ist so gewählt, dass zu pressendes Material, das über den Fülldruckverdichter 34 hinausragt, an den Messern 51 des Fülldruckverdichters 34 und den Schermessern 76 abgeschnitten wird. Beispielsweise kann die Höhe einer Unterseite der Schermesser 76 der Höhe einer Oberseite der Messer 51 des Fülldruckverdichters 34 entsprechen.

An der Unterseite des mechanischen Schermessersitzes 53 ist außerdem eine Unterlegplatte 79 befestigt, an der eine profillose Verschleißplatte 80 angebracht ist.

Die Hydraulikpumpen 54 bleiben am mechanischen Schermessersitz 53 montiert. Sie werden im ersten Betriebsmodus nicht benötigt. Ihre Arbeitskolben 62 sind daher eingefahren und werden von der Unterlegplatte 79 und/oder von der profillosen Verschleißplatte 80 verdeckt.

Die Unterlegplatte 79 gleicht die vertikale Lage des mechanischen Schermessersitzes 53 aus.

Die profillose Verschleißplatte 80 ermöglicht einen Freischnitt hinter den Schermessern 76. Da der Fülldruckverdichter 34 nur horizontal an der Unterseite der profillosen Verschleißplatte 80 entlangbewegt wird, hat die profillose Verschleißplatte 80 eine horizontale Unterseite und folglich einen rechteckigen Querschnitt. Die Unterseite der profillosen Verschleißplatte 80 schließt vertikal bündig mit der Unterseite der Schermesser 76 ab. Dabei kann ein Spiel von beispielsweise 1 bis 1,2 Millimetern verhindern, dass die profillose Verschleißplatte 80 eine Bewegung des Fülldruckverdichters 34 behindert.

Ein Höhenunterschied zwischen der Unterseite der profillosen Verschleißplatte 80 bzw. der Schermesser 76 und der Oberseite des Fülldruckverdichters 34 kann mit den Traversen 66, der Traverse 67, den Lochkeilen 68, den vertikalen Gewindestangen 69 mit Kontermuttern 70, den horizontalen Gewindestangen 71, den Vierkanteisen 72, den Gewindestangen 73 und/oder dem Keil 74 aus Fig. 10 eingestellt werden.

Für den ersten Betriebsmodus werden außerdem an der Oberseite des Füllkastens 31 Führungsleisten montiert, die den Führungsleisten 10 der bekannten Scherpaketierpresse 1 entsprechen. Dadurch wird eine horizontale Führung des Fülldruckverdichters 34 sichergestellt.

Die Deckelplatte 33 wird im ersten Betriebsmodus nicht bewegt. Sie bleibt in ihrer Ausgangsposition und wird dort mit vier Seilhaken fixiert. Zwei Seilhaken werden an einem dem Presskasten 32 abgewandten Ende der Deckelplatte 33 angebracht und halten es in Schwebe. Zwei Seilhaken werden an einem dem Presskasten 32 zugewandten Ende der Deckelplatte 33 angebracht und so ausgerichtet, dass dieses Ende bündig mit der Oberseite des Fülldruckverdichters 34 abschließt.

Die Deckelplatte 33 kann beispielsweise Ösen aufweisen, die zur Aufnahme der Seilhaken vorgesehen sind.

Am Ende der Deckelplatte 33, welches dem Presskasten 32 zugewandt ist, werden mechanische Abstreifer montiert, die zu pressendes Material von der Oberseite des Fülldruckverdichters 34 in den Füllkasten 31 abstreifen, wenn der Fülldruckverdichter 34 aus dem Füllkasten 31 herausbewegt wird. Zu pressendes Material kann beispielsweise auf die Oberseite des Fülldruckverdichters 34 gelangen, wenn es beim Ausfahren des Fülldruckverdichters 34 über den Fülldruckverdichter 34 hinausragt und von den Messern 51 und den Schermessern 76 abgeschnitten wird.

In Fig. 20 ist der mechanische Schermessersitz 53 der Paketierpresse 30 mit den baulichen Veränderungen für den zweiten Betriebsmodus dargestellt, in dem die Paketierpresse 30 als Paketierpresse mit Deckelplatte 33 betrieben wird.

Bei Betrieb der Paketierpresse 30 im zweiten Betriebsmodus weist der mechanische Schermessersitz 53 keine Schermesser 76 auf. Dementsprechend sind auch die Sackschrauben 77 und die Kontermuttern 78 nicht am mechanischen Schermessersitz 53 angebracht. Ebenso sind Unterlegplatte 79 und die profillose Verschleißplatte 80 nicht montiert. An der Unterseite des mechanischen Schermessersitzes 53 ist die profillose Verschleißplatte 55 mit trapezförmigem Querschnitt montiert. Die Arbeitskolben 62 der Hydraulikpumpen 54 sind nicht abgedeckt und können ausgefahren werden.

Die Unterseite der profillosen Verschleißplatte 55 liegt höher als die Unterseite der profillosen Verschleißplatte 80, damit die Deckelplatte 33 zwischen Fülldruckverdichter 34 und mechanischen Schermessersitz 53 passt.

Im zweiten Betriebsmodus weist die Paketierpresse 30 keine Führungsleisten zur horizontalen Führung des Fülldruckverdichters 34 auf. Die horizontale Führung des Fülldruckverdichters 34 wird von der Deckelplatte 33 bereitgestellt.

Im zweiten Betriebsmodus weist die Paketierpresse 30 auch keine Abstreifer auf, weil im zweiten Betriebsmodus kein zu pressendes Material geschnitten wird und daher auch kein zu pressendes Material auf eine Oberseite des Fülldruckverdichters 34 gelangt.

Dementsprechend sind für einen Wechsel zwischen dem ersten Betriebsmodus und dem zweiten Betriebsmodus der Paketierpresse folgende bauliche Veränderungen nötig.

Um vom zweiten Betriebsmodus in einen ersten Betriebsmodus zu wechseln, muss die profillose Verschleißplatte 55 entfernt werden. Die Schermesser 76 mit den Sackschrauben 77 und den Kontermuttern 78 werden an den mechanischen Schermessersitz 53 angeschraubt. Zudem wird die Unterlegplatte 79 und die profillose Verschleißplatte 80 an den mechanischen Schermessersitz 53 angeschraubt.

Die Deckelplatte 33 wird über vier Seilhaken fixiert und mit mechanischen Abstreifern versehen. An der Oberseite des Füllkastens 31 werden Führungsleisten zur horizontalen Führung des Fülldruckverdichters 34 angebracht.

Um vom ersten Betriebsmodus in den zweiten Betriebsmodus zu wechseln, werden die profillose Verschleißplatte 80, die Unterlegplatte 79, die Kontermuttern 78, die Sackschrauben 77 und die Schermesser 76 vom mechanischen Schermessersitz 53 abgenommen. Die profillose Verschleißplatte 55 wird an den mechanischen Schermessersitz 53 angeschraubt.

Die mechanischen Abstreifer und die vier Seilhaken werden von der Deckelplatte 33 entfernt. Die Führungsleisten zur horizontalen Führung des Fülldruckverdichters 34 werden ebenfalls entfernt.

Die Paketierpresse 30 kann so ausgeführt sein, dass die baulichen Veränderungen für einen Wechsel zwischen dem ersten Betriebsmodus und dem zweiten Betriebsmodus der Paketierpresse 30 mit möglichst wenig Aufwand ausgeführt werden können.

Dadurch kann die Paketierpresse 30 sowohl als Paketierpresse zum Paketieren von hochfestem Material, das nicht geschnitten werden kann, als auch als Scherpaketierpresse zum Paketieren von leicht verformbarem Material, das geschnitten werden kann, eingesetzt werden.

### BEZUGSZEICHENLISTE

- 1: Scherpaketierpresse SdT
- 2: Füllkasten SdT
- 3: Presskasten SdT
- 3a: Hohlraum hinter FeDV SdT
- 4: Fülldruckverdichter (FüDV) SdT
- 5: Zwischendruckverdichter SdT
- 6: Fertigdruckverdichter (FeDV) SdT
- 7: Tür SdT
- 8: Boden Füllkasten SdT
- 9: Wände Füllkasten SdT
- 10: Führungsleisten SdT
- 11: Schermesser SdT
- 12: Abstreifer SdT
- 13: Fülldruckzylinder SdT
- 14: Druckplatte FüDV SdT
- 15: Anschläge Fülldruckverdichter SdT
- 16: Stirnwand Presskasten SdT
- 17: Boden Presskasten SdT
- 18: Anschläge Zwischendruckverdichter SdT
- 19: Zwischendruckzylinder SdT
- 20: Fertigdruckzylinder SdT
- 21: Paketkammer SdT
- 22: Türzylinder SdT
- 23: Mechanischer Schermessersitz SdT
- 24: Sackschrauben SdT
- 25: Kontermuttern SdT
- 26: Verschleißplatte SdT
- 27: Freischnitt SdT
- 28: Schneidkante SdT
- 29: Messer SdT
- 30: Paketierpresse
- 31: Füllkasten (FK)
- 32: Presskasten (PK)
- 33: Deckelplatte
- 34: Fülldruckverdichter (FüDV)
- 35: Zwischendruckverdichter (ZDV)
- 36: Fertigdruckverdichter (FeDV)
- 37: Tür
- 38: Boden FK
- 39: Wände FK
- 40: Boden PK
- 41: Stirnwand PK
- 42: Mechanisches Verbindungselement Deckelplatte und Arbeitskolben vom Deckelplattenzylinder
- 43: Anschläge Deckelplatte
- 44: Deckelplattenzylinder
- 45: Arbeitskolben Deckelplattenzylinder
- 46: Gelenk Arbeitskolben Deckelplattenzylinder
- 47: Gelenk A-Säule
- 48: Walze
- 49: Druckplatte FüDV
- 50: Anschläge FüDV
- 51: Messer FüDV
- 52: Fülldruckzylinder
- 53: Mechanischer Schermessersitz
- 54: Hydraulikpumpen
- 55: Profillose Verschleißplatte (Trapezförmig)
- 56: Anschläge Schermessersitz
- 57: Zwischendruckzylinder
- 58: Druckplatte ZDV
- 59: Anschläge ZDV
- 60: Fertigdruckzylinder
- 61: Türzyfinder
- 62: Arbeitskolben Hydraulikpumpe
- 63: Gelenk Arbeitskolben Hydraulikpumpe
- 64: Kolbenstange Hydraulikpumpe
- 65: Kolbenstange Deckelplattenzylinder
- 66: Traversen
- 67: Traverse an Ende FK
- 68: Lochkeile
- 69: vertikale Gewindestange
- 70: Kontermuttern
- 71: horizontale Gewindestange
- 72: spitz zulaufende Vierkanteisen
- 73: Gewindestangen Vierkanteisen
- 74: Keil
- 75: Paketkammer
- 76: Schermesser
- 77: Sackschrauben
- 78: Kontermuttern
- 79: Unterlegplatte
- 80: Profillose Verschleißplatte (Rechteckig)
- 43: Freischnitt

## Patentansprüche

1. Paketierpresse (30) zum Paketieren von verformbarem Material, umfassend:
einen Verdichter (34) und
eine Verschlussplatte (33), die eine Seite eines Arbeitsraumes (31) des Verdichters (34) begrenzt;
wobei die Paketierpresse (30) derart ausgestaltet ist,
dass die Verschlussplatte (33) die Seite des Arbeitsraumes (31) bei Betätigung in eine erste Richtung verschließt und in eine zweite Richtung öffnet, und
dass der Verdichter (34) entlang der Verschlussplatte (33) in den Arbeitsraum (31) hineinbewegbar ist;
wobei eine Kante des Verdichters (34) bündig mit der Verschlussplatte (33) abschließt;
wobei die Verschlussplatte (33) als Deckelplatte (33) ausgeführt ist, die eine Oberseite des Arbeitsraumes (31) begrenzt; und
wobei der Verdichter (34) als Fülldruckverdichter (34) und der Arbeitsraum (31) als Füllkasten (31) ausgeführt ist, **dadurch gekennzeichnet, dass** ein dem Verdichter (34) abgewandtes Ende der Verschlussplatte (33) bei verschlossener Seite des Arbeitsraumes (31) in den Arbeitsraum (31) eingreift und vom Verdichter (34) aus dem Arbeitsraum (31) herausgedrückt wird, wenn der Verdichter (34) in den Arbeitsraum (31) hineinbewegt wird.

2. Paketierpresse (30) nach Anspruch 1, ferner einen Arbeitskolben (62) umfassend, der dazu ausgestaltet ist, das dem Verdichter (34) abgewandte Ende der Verschlussplatte (33) bei verschlossener Seite des Arbeitsraumes (31) in den Arbeitsraum (31) zu drücken.

3. Paketierpresse (30) nach Anspruch 1 oder 2, ferner einen Presskasten (32) und einen Führungsabschnitt umfassend,
wobei der Presskasten (32) an den Arbeitsraum (31) grenzt,
wobei der Verdichter (34) bis zum Presskasten (32) in den Arbeitsraum (31) hineinbewegt werden kann, und
wobei der Führungsabschnitt zur Führung eines Pakets entlang einer Grenze zwischen Arbeitsraum (31) und Presskasten (32) vorgesehen ist.

4. Paketierpresse (30) nach Anspruch 3, wobei der Führungsabschnitt durch einen vertikalen Versatz zwischen einem Boden (40) des Presskastens (32) und einem Boden (38) des Arbeitsraumes (31) gebildet ist.

5. Verfahren zum Paketieren von verformbarem Material mit einer Paketierpresse (30) nach einem der vorhergehenden Ansprüche, umfassend:
Betätigen der Verschlussplatte (33) in die erste Richtung, sodass die Verschlussplatte (33) den Arbeitsraum (31) verschließt, und
Bewegen des Verdichters (34) entlang der Verschlussplatte (33) in den Arbeitsraum (31) hinein.

6. Verfahren nach Anspruch 5 mit einer Paketierpresse (30) nach einem der Ansprüche 3 und 4, ferner umfassend:
Bewegen des Verdichters (34) in den Arbeitsraum (31) hinein bis zum Presskasten (32),
Pressen eines Pakets im Presskasten (32),
Ausstoßen des Pakets aus dem Presskasten (32),
Zurückbewegen des Verdichters (34) aus dem Arbeitsraum (31) heraus und
Betätigen der Verschlussplatte (33) in die zweite Richtung, sodass die Verschlussplatte (33) die Seite des Arbeitsraumes (31) öffnet,
wobei sich das Ausstoßen des Pakets, das Zurückbewegen des Verdichters (34) und/oder das Betätigen der Verschlussplatte (33) in die zweite Richtung zeitlich überlappen und
wobei das Paket beim Ausstoßen am Führungsabschnitt geführt wird.

## Claims

1. A packing press (30) for packing deformable material, comprising:
a compactor (34) and
a closure plate (33) that limits a side of a working space (31) of the compactor (34);
wherein the packing press (30) is configured such
that the closure plate (33) closes the side of the working space (31) at an operation in a first direction and opens it at an operation in a second direction, and
that the compactor (34) is movable along the closure plate (33) into the working space (31);
wherein an edge of the compactor (34) is flush with the closure plate (33);
wherein the closure plate (33) is configured as a cover plate (33) that limits an upper side of the working space (31); and
wherein the compactor (34) is configured as a charge compression compactor (34) and the working space (31) as a feed chamber (31), **characterized in that** an end of the closure plate (33) that is opposite to the compactor (34) engages into the working space (31) when the side of the working space (31) is closed and is pressed out of the working space (31) by the compactor (34) when the compactor (34) is moved into the working space (31).

2. The packing press (30) according to claim 1, further comprising a working piston (62) that is configured to press the end of the closure plate (33) that is opposite to the compactor (34) into the working space (31) when the side of the working space (31) is closed.

3. The packing press (30) according to claim 1 or 2, further comprising a compression chamber (32) and a guidance section,
wherein the compression chamber (32) adjoins the working space (31),
wherein the compactor (34) can be moved into the working space (31) up to the compression chamber (32), and
wherein the guidance section is provided for guiding a packet along a border between the working space (31) and the compression chamber (32).

4. The packing press (30) according to claim 3, wherein the guidance section is formed by a vertical displacement between a floor (40) of the compression chamber (32) and a floor (38) of the working space (31).

5. A method for packing deformable material with a packing press (30) according to any one of the preceding claims, comprising:
operating the closure plate (33) in the first direction such that the closure plate (33) closes the working space (31), and
moving the compactor (34) along the closure plate (33) into the working space (31).

6. The method according to claim 5 with a packing press (30) according to any one of claims 3 and 4, further comprising:
moving the compactor (34) into the working space (31) up to the compression chamber (32),
compressing a packet in the compression chamber (32),
ejecting the packet from the compression chamber (32),
moving the compactor (34) back out of the working space (31), and
operating the closure plate (33) in the second direction such that the closure plate (33) opens the side of the working space (31),
wherein the ejecting of the packet, the moving back of the compactor (34) and/or the operating of the closure plate (33) in the second direction overlap in time, and
wherein the packet is guided by the guidance section during ejecting.

## Revendications

1. Presse à paquets (30) pour la mise en paquets d'un matériau déformable, comprenant :
un compacteur (34) et
une plaque de fermeture (33) qui délimite un côté d'un espace de travail (31) du compacteur (34) ;
la presse à paquets (30) étant conçue de telle manière,
que la plaque de fermeture (33) ferme le côté de l'espace de travail (31) lors de l'actionnement dans une première direction et l'ouvre lors de l'actionnement dans une seconde direction, et
que le compacteur (34) est déplaçable le long de la plaque de fermeture (33) dans l'espace de travail (31) ;
où un bord du compacteur (34) se termine en affleurement avec la plaque de fermeture (33) ;
où la plaque de fermeture (33) est réalisée sous forme de plaque de couvercle (33) qui délimite une face supérieure de l'espace de travail (31) ; et
où le compacteur (34) est réalisé sous forme de compacteur à pression de remplissage (34) et l'espace de travail (31) est réalisé sous forme de caisson de remplissage (31), **caractérisée en ce qu'**une extrémité de la plaque de fermeture (33) opposée au compacteur (34) s'engage dans l'espace de travail (31) lorsque le côté de l'espace de travail (31) est fermé et est poussée hors de l'espace de travail (31) par le compacteur (34) lorsque le compacteur (34) est déplacé dans l'espace de travail (31).

2. Presse à paquets (30) selon la revendication 1, comprenant en outre un piston de travail (62) qui est conçu pour pousser l'extrémité de la plaque de fermeture (33) opposée au compacteur (34) dans l'espace de travail (31) lorsque le côté de l'espace de travail (31) est fermé.

3. Presse à paquets (30) selon la revendication 1 ou 2, comprenant en outre un caisson de compactage (32) et une section de guidage,
où le caisson de compactage (32) est adjacent à l'espace de travail (31),
où le compacteur (34) peut être déplacé jusqu'au caisson de compactage (32) dans l'espace de travail (31), et
où la section de guidage est prévue pour guider un paquet le long d'une limite entre l'espace de travail (31) et le caisson de compactage (32).

4. Presse à paquets (30) selon la revendication 3, dans laquelle la section de guidage est formée par un décalage vertical entre un fond (40) du caisson de compactage (32) et un fond (38) de l'espace de travail (31).

5. Procédé de mise en paquets d'un matériau déformable avec une presse à paquets (30) selon l'une des revendications précédentes, comprenant :
l'actionnement de la plaque de fermeture (33) dans la première direction de sorte que la plaque de fermeture (33) ferme l'espace de travail (31), et
le déplacement du compacteur (34) le long de la plaque de fermeture (33) à l'intérieur de l'espace de travail (31).

6. Procédé selon la revendication 5 avec une presse à paquets (30) selon l'une des revendications 3 et 4, comprenant en outre :
le déplacement du compacteur (34) à l'intérieur de l'espace de travail (31) jusqu'au caisson de compactage (32),
le compactage d'un paquet dans le caisson de compactage (32),
l'éjection du paquet du caisson de compactage (32),
le mouvement de retour du compacteur (34) hors de l'espace de travail (31) et
l'actionnement de la plaque de fermeture (33) dans la seconde direction, de sorte que la plaque de fermeture (33) ouvre le côté de l'espace de travail (31),
où l'éjection du paquet, le mouvement de retour du compacteur (34) et/ou l'actionnement de la plaque de fermeture (33) dans la seconde direction se chevauchent dans le temps, et
où le paquet est guidé sur la section de guidage lors de l'éjection.
